# EUROPÄISCHE PATENTANMELDUNG

(11) **EP 4 763 368 A1**
(43) Veröffentlichungstag der Anmeldung: **24.06.2026**
(21) Anmeldenummer: 25224352.2
(22) Anmeldetag: 17.12.2025
(51) Int. Cl.: B08B 3/02, B08B 13/00

(54) **HOCHDRUCKREINIGUNGSGERÄT UND VERFAHREN ZUM BETRIEB EINES HOCHDRUCKREINIGUNGSGERÄTS**

(30) Priorität: 19.12.2024 DE 102024138889
(71) Anmelder: Andreas Stihl AG & Co. KG, 71336 Waiblingen (DE)
(72) Erfinder: Baßmann, Stefan, 71522 Backnang (DE); Grohmann, Rainer, 71638 Ludwigsburg (DE); Fresow, Richard, 71686 Remseck (DE); Nadler, Simon, 70186 Stuttgart (DE)
(74) Vertreter: Karzel, Philipp

(57) **Zusammenfassung**

Die Erfindung betrifft ein Hochdruckreinigungsgerät (1) umfassend eine Hauptleitung (5), durch die mittels einer Hochdruckpumpe (3) Flüssigkeit förderbar ist, eine Bedienvorrichtung (7), die ein von einer Betätigung, insbesondere von einem Betätigungsgrad, der Bedienvorrichtung (7) abhängiges Steuersignal generiert, und eine Druckeinstellvorrichtung (25), die den Druck in der Hauptleitung (5) basierend auf dem Steuersignal einstellt. In einem Normalmodus des Hochdruckreinigungsgeräts (1) ist der Druck in der Hauptleitung (5) mittels der Druckeinstellvorrichtung (25) innerhalb eines Normaldruckbereichs einstellbar. Das Hochdruckreinigungsgerät (1) ist während der Betätigung der Bedienvorrichtung (7) im Normalmodus mittels eines Betriebsmodussignals in einen Sondermodus verstellbar. Im Sondermodus wird aus einem Steuersignal oder mehreren Steuersignalen ein Stellwert ermittelt und der Stellwert zumindest temporär gespeichert. Im Sondermodus ist der Druck in der Hauptleitung (5) mittels der Druckeinstellvorrichtung (25) innerhalb eines Sonderdruckbereichs einstellbar. Der Sonderdruckbereich ist im Vergleich zum Normaldruckbereich eingeschränkt. Der Sonderdruckbereich wird unter Verwendung des Stellwerts bestimmt.

## Beschreibung

Die Erfindung betrifft ein Hochdruckreinigungsgerät nach dem Oberbegriff des Anspruchs 1.

Ein derartiges Hochdruckreinigungsgerät ist aus der EP 4 282 546 A1 bekannt. Durch Verschwenken eines Schwenkhebels entlang eines Stellwegs kann der Druck in der Hauptleitung des Hochdruckreinigungsgeräts beeinflusst werden. Beim der Verschwenken des Schwenkhebels entlang des Stellwegs in verschiedene Stellpositionen wird die Flüssigkeit mit verschiedenen Drücken ausgespritzt. In manchen Anwendungssituationen soll ein bestimmter Druck oder Druckbereich genau gehalten oder ausgewählt werden. Hierfür muss der Benutzer den Schwenkhebel lange Zeit in einer bestimmten Position halten. Dies ist unkomfortabel.

Der vorliegenden Erfindung liegt die Aufgabe zugrunde, ein gattungsgemäßes Hochdruckreinigungsgerät derart weiterzubilden, dass ein bestimmter Druck oder Druckbereich auf komfortable Weise genau gehalten oder ausgewählt werden kann.

Diese Aufgabe wird durch ein Hochdruckreinigungsgerät mit den Merkmalen des Anspruchs 1 gelöst.

Eine weitere Aufgabe der Erfindung liegt darin, ein gattungsgemäßes Verfahren zum Betrieb eines Hochdruckreinigungsgeräts derart weiterzubilden, dass ein bestimmter Druck oder Druckbereich auf komfortable Weise genau gehalten oder ausgewählt werden kann.

Diese Aufgabe wird durch ein Verfahren mit den Merkmalen des Anspruchs 10 gelöst.

Das Hochdruckreinigungsgerät umfasst eine Hauptleitung, durch die mittels einer Hochdruckpumpe Flüssigkeit förderbar ist. Insbesondere umfasst das Hochdruckreinigungsgerät, insbesondere die Hauptleitung, eine Ausspritzöffnung. Insbesondere umfasst das Hochdruckreinigungsgerät, insbesondere die Hauptleitung, einen Anschluss für eine Flüssigkeitsquelle. Insbesondere ist mittels der Hochdruckpumpe von dem Anschluss zu der Ausspritzöffnung Flüssigkeit durch die Hauptleitung förderbar.

Das Hochdruckreinigungsgerät umfasst eine Bedienvorrichtung. Die Bedienvorrichtung generiert ein von einer Betätigung der Bedienvorrichtung abhängiges Steuersignal. Insbesondere hängt das Steuersignal von einem Betätigungsgrad der Bedienvorrichtung ab. Insbesondere ist die Bedienvorrichtung entlang eines Stellwegs verstellbar. Insbesondere ist die Bedienvorrichtung entlang des Stellwegs stufenlos verstellbar. Insbesondere ist jede Stellung der Bedienvorrichtung, insbesondere eines Druckbedienelements der Bedienvorrichtung, mit der Generierung eines bestimmten, insbesondere verschiedenen, Drucksignals verknüpft. Das Hochdruckreinigungsgerät umfasst eine Druckeinstellvorrichtung. Die Druckeinstellvorrichtung stellt den Druck in der Hauptleitung basierend auf dem Steuersignal, das von der Bedienvorrichtung generiert wird, ein. Dadurch ist der Druck in der Hauptleitung mittels der Bedienvorrichtung veränderbar. Mit der Bedienvorrichtung können insbesondere verschiedene Steuersignale generiert werden.

Erfindungsgemäß ist das Hochdruckreinigungsgerät während der Betätigung der Bedienvorrichtung im Normalmodus mittels eines Betriebsmodussignals in einen Sondermodus verstellbar. Im Sondermodus wird ein Stellwert ermittelt und zumindest temporär gespeichert. Der Stellwert wird aus einem oder mehreren Steuersignalen ermittelt. Im Sondermodus ist der Druck in der Hauptleitung mittels der Druckeinstellvorrichtung innerhalb eines Sonderdruckbereichs einstellbar. Der Sonderdruckbereich ist im Vergleich zum Normaldruckbereich eingeschränkt. Insbesondere liegt der Sonderdruckbereich vollständig innerhalb des Normaldruckbereichs. Der Sonderdruckbereich wird unter Verwendung des Stellwerts bestimmt.

Dadurch, dass der Stellwert auf einem oder mehreren Steuersignalen basiert, ist der Stellwert mittelbar mit dem von der Druckeinstellvorrichtung eingestellten Druck in der Hauptleitung verknüpft. Dadurch, dass der Sonderdruckbereich unter Verwendung des Stellwerts bestimmt wird, kann der Bediener die mit dem Stellwert verknüpfte Information über den Druck in der Hauptleitung für weitere Funktionen des Hochdruckreinigungsgeräts nutzen. Diese Funktion liegt darin, dass der Sonderdruckbereich unter Verwendung des Stellwerts bestimmt wird. Dieser Sonderdruckbereich ist im Vergleich zum Normaldruckbereich eingeschränkt. Der Bediener kann aber auch lediglich mittels der Bedienvorrichtung ein bestimmtes Steuersignal generieren, und ohne dass dieses Steuersignal tatsächlich im Normalmodus den Druck in der Hauptleitung mittels der Druckeinstellvorrichtung innerhalb des Normaldruckbereichs einstellt, den Stellwert basierend auf diesem Steuersignal bestimmen und unter Verwendung des Stellwerts den Sonderdruckbereich bestimmen. Dadurch, dass im Sondermodus die Druckwerte, auf die die Druckeinstellvorrichtung den Druck in der Hauptleitung einstellen kann, auf den Sonderdruckbereich beschränkt sind, kann ein bestimmter Druck oder Druckbereich auf komfortable Weise genau gehalten oder ausgewählt werden.

Insbesondere umfasst die Bedienvorrichtung ein Druckbedienelement, das zur Generierung des Steuersignals dient.

Insbesondere kann die Druckeinstellvorrichtung im Normalmodus des Hochdruckreinigungsgeräts den Druck in der Hauptleitung ausschließlich innerhalb des Normaldruckbereichs einstellen. Insbesondere ist das Betriebsmodussignal vom Steuersignal verschieden. Insbesondere ist das Betriebsmodussignal vom Bediener insbesondere mittels Betätigung des Hochdruckreinigungsgeräts, generierbar.

Insbesondere kann im Normalmodus des Hochdruckreinigungsgeräts Flüssigkeit, insbesondere durch die Ausspritzöffnung, ausgespritzt werden. Es kann aber auch vorgesehen sein, dass im Normalmodus die Bedienvorrichtung bedient wird, ohne dass Flüssigkeit ausgespritzt wird. Das von der Bedienvorrichtung generierte Steuersignal oder die mehreren von der Bedienvorrichtung generierten Steuersignale können auch in diesem Fall zur Ermittlung eines Stellwerts genutzt werden, der anschließend gespeichert und zur Bestimmung des Sonderdruckbereichs verwendet wird.

Insbesondere umfasst das Hochdruckreinigungsgerät eine Steuereinheit. Insbesondere generiert die Steuereinheit basierend auf dem von ihr empfangenen Steuersignal ein Drucksignal. Insbesondere übermittelt die Steuereinheit das Drucksignal an die Druckeinstellvorrichtung. Insbesondere wird der Sonderdruckbereich unter Verwendung des Stellwerts bestimmt, so dass im Sondermodus im Vergleich zum Normalmodus eine andere Zuordnung von bei der Steuereinheit eingehenden Steuersignalen und von von der Steuereinheit ausgehenden Drucksignalen stattfindet.

Insbesondere wird im Sondermodus das von der Bedienvorrichtung, insbesondere von dem Druckbedienelement der Bedienvorrichtung, zum Zeitpunkt des Wechsels in den Sondermodus generierte Steuersignal zumindest temporär als Stellwert gespeichert. Insbesondere geschieht dies während des Ausspritzens von Flüssigkeit. Wenn der Bediener also mittels der Bedienvorrichtung ein bestimmtes Steuersignal generiert, und basierend auf diesem Steuersignal die Druckeinstellvorrichtung den Druck in der Hauptleitung einstellt, kann der Bediener, sobald das Hochdruckreinigungsgerät die Flüssigkeit mit einem für den Bediener interessanten Druck ausspritzt, durch Auslösen des Betriebsmodussignals in den Sondermodus wechseln. Der Zeitpunkt des Wechsels in den Sondermodus ist insbesondere durch den Zeitpunkt, zu dem das Betriebsmodussignal generiert wird, bestimmt. Dadurch, dass das zu diesem Zeitpunkt generierte Steuersignal zumindest temporär als Stellwert gespeichert wird, kann der Benutzer mit diesem Stellwert eine Information über den Druck in der Hauptleitung festhalten, insbesondere speichern. Mit dieser Information kann er weitere Funktionen des Hochdruckreinigungsgeräts auslösen. Insbesondere kann der so ermittelte Stellwert zur Bestimmung des Sonderdruckbereichs verwendet werden. Es kann auch vorgesehen sein, dass im Sondermodus das von der Bedienvorrichtung zum Zeitpunkt des Wechsels in den Sondermodus generierte Steuersignal zunächst mit einem Faktor multipliziert wird und dann zumindest temporär als Stellwert gespeichert wird. Ebenso kann vorgesehen sein, dass zu dem zum Zeitpunkt des Wechsels in den Sondermodus generierten Steuersignal ein Absolutwert addiert oder von ihm subtrahiert wird und der so erhaltene Wert als Stellwert gespeichert wird.

Es kann auch vorgesehen sein, dass der Stellwert als zeitlicher Mittelwert mehrerer Steuersignale aus einem Zeitintervall bestimmt wird. Das Zeitintervall kann zeitlich unmittelbar vor der Generierung des Betriebsmodussignals liegen. Insbesondere werden die Steuersignale im Normalmodus in Abhängigkeit der Zeit gespeichert. Insbesondere beträgt das Zeitintervall von 1 s bis 20 s, insbesondere von 1 s bis 10 s, insbesondere höchstens 10 s, insbesondere höchstens 5 s, insbesondere 10 s, insbesondere 5 s. Es kann auch vorgesehen sein, dass das Zeitintervall zeitlich nach der Generierung des Betriebsmodussignals liegt.

In vorteilhafter Weiterbildung der Erfindung ist der Sondermodus ein erster Sonderbetriebsmodus. Insbesondere ist der Sonderdruckbereich im ersten Sonderbetriebsmodus ein einzelner Druckwert. Dieser einzelne Druckwert ist insbesondere der dem Stellwert im Normalmodus entsprechende Druckwert. Insbesondere stellt die Druckeinstellvorrichtung den Druck in der Hauptleitung im ersten Sonderbetriebsmodus unabhängig vom Steuersignal auf den einzelnen Druckwert ein. In anderen Worten wird im ersten Sonderbetriebsmodus der Druck in der Hauptleitung durch die Druckeinstellvorrichtung ausschließlich basierend auf dem Stellwert eingestellt. Die Generierung vom Stellwert abweichender Steuersignale mittels der Bedienvorrichtung wird im ersten Sonderbetriebsmodus ignoriert. Für die Einstellung des Drucks in der Hauptleitung sind die von der Bedienvorrichtung abweichend vom Stellwert generierten Steuersignale irrelevant.

Der erste Sonderbetriebsmodus kann insbesondere auch als Feststelldruckmodus bezeichnet werden. Insbesondere kann vorgesehen sein, dass die Bedienvorrichtung im ersten Sonderbetriebsmodus in einer festen Stellung mit einem festen Betätigungsgrad festgestellt ist. Insbesondere ist im ersten Sonderbetriebsmodus eine Veränderung des Betätigungsgrads der Bedienvorrichtung nicht möglich. Es kann aber auch vorgesehen sein, dass bei verschiedenen Betätigungsgraden der Bedienvorrichtung im ersten Sonderbetriebsmodus immer nur der Stellwert als Basis für die Bereitstellung des Drucks in der Hauptleitung mittels der Druckeinstellvorrichtung dient. Der erste Sonderbetriebsmodus kann dafür genutzt werden, einen bestimmten Druck in der Hauptleitung, insbesondere einen bestimmten Druck, mit dem die Flüssigkeit ausgespritzt wird, auszuwählen. Wenn der Bediener die Bedienvorrichtung bedient, und nachfolgend mit dem aktuell in der Hauptleitung vorherrschenden Druck, oder mit einem Druckwert basierend auf diesem aktuellen Druck, weiterbetreiben möchte, kann er dies durch den Wechsel in den ersten Sonderbetriebsmodus mittels eines ersten Betriebsmodussignals realisieren. Insbesondere wird dann das zum Zeitpunkt des Wechsels in den ersten Sonderbetriebsmodus generierte Steuersignal mit einem Faktor, insbesondere mit dem Faktor 1, multipliziert und zumindest temporär als Stellwert gespeichert. Insbesondere stellt die Druckeinstellvorrichtung im ersten Sonderbetriebsmodus den Druck in der Hauptleitung basierend auf diesen Stellwert ein. Insbesondere stellt die Druckeinstellvorrichtung den Druck in der Hauptleitung auf einen Druckwert ein, der dem Druckwert entspricht, der im Normalmodus bei Generierung eines Steuersignals, das dem Stellwert entspricht, insbesondere der Stellwert ist, von der Druckeinstellvorrichtung eingestellt wird. Der Bediener muss dann nicht mühsam immer einen Betätigungsgrad der Bedienvorrichtung halten, sondern das Hochdruckreinigungsgerät wird im ersten Sonderbetriebsmodus zuverlässig mit demselben Druck betrieben. Dies kann insbesondere sogar dann der Fall sein, wenn die Bedienvorrichtung, insbesondere zur Generierung eines Steuersignals als Basis für die Druckeinstellung mittels der Druckeinstellvorrichtung, überhaupt nicht bedient wird. Insbesondere erfolgt die Einstellung des Drucks in der Hauptleitung durch die Druckeinstellvorrichtung unabhängig von der Betätigung der Bedienvorrichtung. Dadurch ist ein komfortabler Betrieb des Hochdruckreinigungsgeräts möglich.

In besonderer Weiterbildung der Erfindung ist vorgesehen, dass der Sondermodus ein zweiter Sonderbetriebsmodus ist. Insbesondere wird im zweiten Sonderbetriebsmodus mindestens ein Extremwert des Sonderdruckbereichs basierend auf dem Stellwert bestimmt. Insbesondere ist der Sonderdruckbereich, innerhalb dessen der Druck in der Hauptleitung mittels der Druckeinstellvorrichtung einstellbar ist, durch einen basierend auf dem Stellwert ermittelten Druckwert begrenzt. Hierbei kann es sich insbesondere um die Obergrenze und/oder die Untergrenze des Sonderdruckbereichs im zweiten Sonderbetriebsmodus handeln. Insbesondere wird im zweiten Sonderbetriebsmodus der dem Stellwert im Normalmodus zugeordnete Druckwert als der größte oder der kleinste Druckwert des Sonderdruckbereichs bestimmt.

Wenn der größte Druckwert des Sonderdruckbereichs im zweiten Sonderbetriebsmodus dem dem Stellwert im Normalmodus zugeordneten Druckwert entspricht, ist der Sonderdruckbereich nach oben durch diesen dem Stellwert im Normalmodus zugeordneten Druckwert begrenzt. Im zweiten Sonderbetriebsmodus ist dann unabhängig vom Betätigungsgrad der Bedienvorrichtung ausschließlich die Einstellung des Drucks in der Hauptleitung mittels der Druckeinstellvorrichtung bis zu diesem größten Druckwert, der dem dem Stellwert im Normalmodus zugeordneten Druckwert entspricht, möglich.

Wenn der im zweiten Sonderbetriebsmodus dem Stellwert im Normalmodus zugeordnete Druckwert der kleinste Druckwert des Sonderdruckbereichs ist, ist der Sonderdruckbereich nach unten hin durch den dem Stellwert im Normalmodus zugeordneten Druckwert begrenzt. Es ist dann nur ein Betrieb oberhalb dieses kleinsten Druckwerts möglich. Dies ist insbesondere unabhängig vom Betätigungsgrad der Bedienvorrichtung der Fall.

Wiederum kann vorgesehen sein, dass der Betätigungsgrad der Bedienvorrichtung im zweiten Sonderbetriebsmodus durch die Stellung der Bedienvorrichtung, insbesondere des Druckbedienelements, begrenzt ist, die sie, insbesondere es, im Normalmodus bei Generierung eines dem Stellwert entsprechenden Steuersignals einnimmt. Insbesondere kann vorgesehen sein, dass die Bedienvorrichtung im zweiten Sonderbetriebsmodus ausschließlich zwischen einer Anfangsstellung, insbesondere einer Ruheposition, und einer Stellung, die der Stellung entspricht, bei der im Normalmodus ein dem Stellwert entsprechendes Steuersignal generiert wird, betätigbar ist.

Alternativ kann vorgesehen sein, dass die Bedienvorrichtung, insbesondere das Druckbedienelement, im zweiten Sonderbetriebsmodus ausschließlich zwischen der Stellung, bei der im Normalmodus ein dem Stellwert entsprechendes Steuersignal generiert wird, und einer Endstellung, insbesondere einer Endposition, betätigbar ist. Insbesondere entspricht die Anfangsstellung, insbesondere die Ruheposition, der Stellung der Bedienvorrichtung, insbesondere des Druckbedienelements, die sie, insbesondere es, im unbetätigten Zustand im Normalmodus einnimmt. Insbesondere entspricht die Endstellung, insbesondere die Endposition, der Bedienvorrichtung, insbesondere des Druckbedienelements, der Stellung, die sie, insbesondere es, im voll betätigten Zustand im Normalmodus einnimmt.

Es kann auch vorgesehen sein, dass beide Extremwerte des Sonderdruckbereichs basierend auf dem Stellwert bestimmt werden. Ein unterer Sondergrenzdruckwert des Sonderdruckbereichs kann beispielsweise einem bestimmten unteren Prozentwert des Drucks entsprechen, der dem Stellwert im Normalmodus zugeordnet ist. Ein oberer Sondergrenzdruckwert des Sonderdruckbereichs kann beispielsweise einem bestimmten oberen Prozentwert des Drucks entsprechen, der dem Stellwert im Normalmodus zugeordnet ist. Der obere Prozentwert ist größer als der untere Prozentwert. Insbesondere ist der obere Prozentwert größer als 100% und der untere Prozentwert kleiner als 100%. Insbesondere ist der Mittelwert aus unterem Prozentwert und oberem Prozentwert von 90% bis 110%, insbesondere 100%.

Insbesondere begrenzen der untere Sondergrenzdruckwert und der obere Sondergrenzdruckwert den Sonderdruckbereich im zweiten Sonderbetriebsmodus. Es ist dann nur ein Betrieb innerhalb dieser Druckgrenzen möglich. Dies ist insbesondere unabhängig vom Betätigungsgrad der Bedienvorrichtung der Fall

In besonderer Weiterbildung der Erfindung ist der Sondermodus ein dritter Sonderbetriebsmodus. Insbesondere ist die Bedienvorrichtung, insbesondere das Druckbedienelement der Bedienvorrichtung, entlang eines Stellwegs zwischen zwei Extremstellungen verstellbar. Die Extremstellungen entsprechen insbesondere den Extremstellungen der Bedienvorrichtung, insbesondere des Druckbedienelements, im Normalmodus. Die Extremstellungen sind insbesondere die Extrema des maximal möglichen Stellwegs der Bedienvorrichtung, insbesondere des Druckbedienelements. Insbesondere ist eine Extremstellung die Anfangsstellung, insbesondere die Ruheposition. Insbesondere ist eine Extremstellung die Endstellung, insbesondere die Endposition. Insbesondere entspricht der Betätigungsgrad der Bedienvorrichtung einer Stellung der Bedienvorrichtung, insbesondere des Druckbedienelements, entlang des Stellwegs. Insbesondere sind die Extremstellungen im Normalmodus mit den Extremwerten des Normaldruckbereichs verknüpft. Insbesondere sind im dritten Sonderbetriebsmodus die Extremstellungen mit den Extremwerten des Sonderdruckbereichs verknüpft. Dadurch wird der kleinere Sonderdruckbereich auf den gesamten Stellweg verteilt, der im Normalmodus dem größeren Normaldruckbereich zugeordnet war. Gewissermaßen findet eine Umskalierung statt. Dadurch ist eine feinere Auswahl der Druckwerte aus dem Sonderdruckbereich möglich. Dadurch kann im dritten Sonderbetriebsmodus eine genaue Auswahl eines Druckwert auf komfortable Weise erfolgen.

Insbesondere ist das gesamte Spektrum der Steuersignale auf den kleineren Sonderdruckbereich verteilt. Insbesondere findet eine im Vergleich zum Normalmodus geänderte Zuordnung zwischen den von der Bedienvorrichtung, insbesondere dem Druckbedienelement, generierten Steuersignalen und den Druckwerten statt. Insbesondere werden die Druckwerte des Sonderdruckbereichs gleichmäßig über den maximalen möglichen Stellweg der Bedienvorrichtung, insbesondere des Druckbedienelements, verteilt.

Insbesondere kann vorgesehen sein, dass im dritten Sonderbetriebsmodus mindestens ein Extremwert des Sonderdruckbereichs basierend auf dem Stellwert bestimmt wird. Insbesondere wird im dritten Sonderbetriebsmodus der dem Stellwert im Normalmodus zugeordnete Druckwert als der größte oder der kleinste Druckwert des Sonderdruckbereichs bestimmt. Diese besondere Ausgestaltung des dritten Sonderbetriebsmodus stellt gewissermaßen eine Kombination des dritten Sonderbetriebsmodus mit dem zweiten Sonderbetriebsmodus dar. In dieser Ausgestaltung des dritten Sonderbetriebsmodus wird der Sonderdruckbereich durch den dem Stellwert im Normalmodus zugeordneten Druckwert nach oben oder nach unten begrenzt und gleichzeitig wird der Sonderdruckbereich auf den maximal möglichen Stellweg der Bedienvorrichtung, insbesondere des Bedienelements, verteilt.

Auch bei dieser Ausgestaltung des dritten Sonderbetriebsmodus kann es vorgesehen sein, dass beide Extremwerte des Sonderdruckbereichs basierend auf dem Stellwert bestimmt werden. Ein unterer Sondergrenzdruckwert des Sonderdruckbereichs kann beispielsweise einem bestimmten unteren Prozentwert des Drucks entsprechen, der dem Stellwert im Normalmodus zugeordnet ist. Ein oberer Sondergrenzdruckwert des Sonderdruckbereichs kann beispielsweise einem bestimmten oberen Prozentwert des Drucks entsprechen, der dem Stellwert im Normalmodus zugeordnet ist. Der obere Prozentwert ist größer als der untere Prozentwert. Insbesondere ist der obere Prozentwert größer als 100% und der untere Prozentwert größer als 100%. Insbesondere ist der Mittelwert aus unterem Prozentwert und oberem Prozentwert von 90% bis 110%, insbesondere 100%.

Insbesondere ist das Betriebsmodussignal ein erstes Modussignal zur Verstellung des Hochdruckreinigungsgeräts in den ersten Sonderbetriebsmodus oder ein zweites Modussignal zur Verstellung des Hochdruckreinigungsgeräts in den zweiten Sonderbetriebsmodus oder ein drittes Modussignal zur Verstellung des Hochdruckreinigungsgeräts in den dritten Sonderbetriebsmodus. Insbesondere ist jedes Modussignal auf andere Weise vom Bediener generierbar. Dadurch können die verschiedenen Sonderbetriebsmodi auf einfache Weise aufgelöst werden.

In besonderer Weiterbildung der Erfindung weist das Hochdruckreinigungsgerät eine Schaltfläche auf. Insbesondere ist das Betriebsmodussignal durch Betätigung der Schaltfläche generierbar. Insbesondere ist der Betriebsmodus des Hochdruckreinigungsgeräts durch Betätigung der Schaltfläche im Sondermodus in den Normalmodus zurück verstellbar. Im Normalmodus ist der Druck der Hauptleitungen mittels der Druckeinstellvorrichtung innerhalb des Normaldruckbereichs einstellbar, der im Vergleich zum Sonderdruckbereich uneingeschränkt ist. Insbesondere ist mittels der Schaltfläche zwischen dem Normalmodus und dem Sondermodus hin und her schaltbar.

Insbesondere weist das Hochdruckreinigungsgerät eine erste Schaltfläche auf, durch deren Betätigung das erste Modussignal generierbar ist, mittels dem in den ersten Sonderbetriebsmodus schaltbar ist. Insbesondere weist das Hochdruckreinigungsgerät eine zweite Schaltfläche auf, durch deren Betätigung das zweite Modussignal generierbar ist, mittels dem in den zweiten Sonderbetriebsmodus schaltbar ist. Insbesondere weist das Hochdruckreinigungsgerät eine dritte Schaltfläche auf, durch deren Betätigung das drittes Modussignal generierbar ist, mittels dem in den dritten Sonderbetriebsmodus schaltbar ist. Durch Betätigung der jeweiligen Schaltfläche kann vom jeweiligen Sonderbetriebsmodus wieder in den Normalmodus zurückgeschaltet werden. Insbesondere ist mittels der jeweiligen Schaltfläche ein Hin- und Herschalten zwischen dem jeweiligen Sonderbetriebsmodus und dem Normalmodus möglich. Es kann auch vorgesehen sein, dass für alle Sonderbetriebsmodi zusammen lediglich eine einzige Schaltfläche vorhanden ist. Je nachdem wie oft diese Schaltfläche betätigt wird, wird zwischen den einzelnen Sonderbetriebsmodi gewechselt.

In besonderer Weiterbildung der Erfindung ist vorgesehen, dass das Hochdruckreinigungsgerät beim Einschalten des Hochdruckreinigungsgeräts immer zunächst in den Normalmodus eingestellt ist. Wenn das Hochdruckreinigungsgerät nach längerer Zeit oder durch einen anderen Benutzer in Betrieb genommen wird, findet der Benutzer das Hochdruckreinigungsgerät immer unter gleichen verlässlichen Bedingungen vor. Es kann jedoch vorgesehen sein, dass die Stellwerte über längere Zeit gespeichert werden. Bei einer erneuten Inbetriebnahme des Hochdruckreinigungsgeräts kann dann einer der Sonderbetriebsmodi basierend auf einem bereits gespeicherten Stellwert betrieben werden. Dadurch ist es möglich, auch nach einer längeren Betriebspause das Hochdruckreinigungsgerät mit den zuvor präferierten Betriebswerten zu betreiben.

Insbesondere weist die Hauptleitung zwischen dem Anschluss und der Hochdruckpumpe einen Saugraum auf. Insbesondere weist die Hauptleitung zwischen der Hochdruckpumpe und der Ausspritzöffnung einen Druckraum auf. Insbesondere ist der Druckraum mit dem Saugraum fluidisch über eine Bypassleitung verbunden. Insbesondere ist in der Bypassleitung ein Bypassventil angeordnet. Insbesondere ist eine freie Querschnittsfläche der Bypassleitung zur Regulierung des Drucks im Druckraum mittels des Bypassventils einstellbar. Insbesondere ist das Bypassventil zur Einstellung der freien Querschnittsfläche der Bypassleitung mittels der Bedienvorrichtung, insbesondere des Druckbedienelements, erstellbar.

Insbesondere umfasst die Druckeinstellvorrichtung die Bypassleitung und das Bypassventil. Insbesondere umfasst die Druckeinstellvorrichtung eine Vorrichtung zur Einstellung der freien Querschnittsfläche der Bypassleitung, insbesondere zur Verstellung des Bypassventils. Insbesondere ist die Vorrichtung zur Einstellung der freien Querschnittsfläche der Bypassleitung, insbesondere zur Verstellung des Bypassventils ein Stellmotor. Insbesondere umfasst die Druckeinstellvorrichtung den Stellmotor.

In alternativer Ausführung des Hochdruckreinigungsgeräts ist die Druckeinstellvorrichtung nicht basierend auf der Bypassleitung ausgebildet. Insbesondere ist überhaupt keine Bypassleitung vorgesehen. Stattdessen ist der Druck in der Hauptleitung, insbesondere im Druckraum, durch die Einstellung der Leistung der Hochdruckpumpe innerhalb des Normaldruckbereichs einstellbar. Insbesondere ist hierzu ein Motor zum Antrieb der Hochdruckpumpe vorgesehen. Insbesondere umfasst die Druckeinstellvorrichtung in dieser alternativen Ausführung den Motor zum Antrieb der Hochdruckpumpe und die Hochdruckpumpe.

Beim erfindungsgemäßen Verfahren zum Betrieb eines Hochdruckreinigungsgeräts umfasst das Hochdruckreinigungsgerät eine Hauptleitung, durch die mittels der Hochdruckpumpe Flüssigkeit förderbar ist, eine Bedienvorrichtung, die ein von einer Betätigung, insbesondere von einem Betätigungsgrad der Bedienvorrichtung abhängiges Steuersignal generiert, und eine Druckeinstellvorrichtung, die den Druck in der Hauptleitung basierend auf dem Steuersignal einstellt. In einem Normalmodus des Hochdruckreinigungsgeräts ist der Druck in der Hauptleitung mittels der Druckeinstellvorrichtung innerhalb eines Normaldruckbereichs einstellbar. Erfindungsgemäß wird das Hochdruckreinigungsgerät während der Betätigung der Bedienvorrichtung im Normalmodus mittels eines Betriebsmodussignals in einen Sondermodus verstellt. Im Sondermodus wird aus einem von der Bedienvorrichtung, insbesondere zum Zeitpunkt des Wechsels in den Sondermodus generiertes Steuersignal, oder aus mehreren von der Bedienvorrichtung generierten Steuersignalen, ein Stellwert ermittelt und der Stellwert temporär gespeichert. Insbesondere wird der Stellwert aus dem zeitlichen Mittelwert der mehreren Steuersignale ermittelt. Hierbei kann es sich um den zeitlichen Mittelwert im Zeitintervall zeitlich unmittelbar vor dem Zeitpunkt des Wechsels in den Sondermodus handeln. Insbesondere beträgt das Zeitintervall von 1 s bis 20 s, insbesondere von 1 s bis 10 s, insbesondere höchstens 10 s, insbesondere höchstens 5 s, insbesondere 10 s, insbesondere 5 s. Es kann auch vorgesehen sein, dass das Zeitintervall zeitlich nach der Generierung des Betriebsmodussignals liegt. Erfindungsgemäß ist im Sondermodus der Druck der Hauptleitung mittels der Druckeinstellvorrichtung innerhalb eines Sonderdruckbereichs einstellbar. Der Sonderdruckbereich ist im Vergleich zum Normaldruckbereich eingeschränkt. Der Sonderdruckbereich wird gemäß des erfindungsgemäßen Verfahrens unter Verwendung des Stellwerts bestimmt.

Das erfindungsgemäße Verfahren weist die oben zum gegenständlichen Hochdruckreinigungsgerät erwähnten Vorteile auf. Das erfindungsgemäße Verfahren kann analog zu dem erfindungsgemäßen Hochdruckreinigungsgerät weiterentwickelt werden und ist mit denselben Vorteilen verbunden.

Ausführungsbeispiele der Erfindung werden im Folgenden anhand der Zeichnung erläutert. Es zeigen:
- Fig. 1: eine perspektivische Darstellung einer Pumpeneinheit eines Hochdruckreinigungsgeräts,
- Fig. 2 und Fig. 3: perspektivische Darstellungen einer handführbaren Ausspritzeinheit des Hochdruckreinigungsgeräts,
- Fig. 4: eine Seitenansicht auf die handführbare Ausspritzeinheit nach den Fig. 2 und 3,
- Fig. 5: eine schematische Darstellung eines Hochdruckreinigungsgeräts mit unbetätigter Bedienvorrichtung, insbesondere mit unbetätigtem Druckbedienelement und unbetätigtem Ventilbedienelement, wobei das Hochdruckreinigungsgerät eine Druckeinstellvorrichtung in Form einer Bypassleitung mit Bypassventil und Stellmotor für das Bypassventil umfasst,
- Fig. 6: eine schematische Darstellung des Hochdruckreinigungsgeräts aus Fig. 5 mit teilweise betätigter Bedienvorrichtung, nämlich mit betätigtem Ventilbedienelement und unbetätigtem Druckbedienelement,
- Fig. 7: eine schematische Darstellung des Hochdruckreinigungsgeräts aus Fig. 5 mit voll betätigter Bedienvorrichtung, nämlich mit betätigtem Ventilbedienelement und betätigtem Druckbedienelement,
- Fig. 8: eine schematische Darstellung eines alternativen Ausführungsbeispiels eines Hochdruckreinigungsgeräts mit voll betätigter Bedienvorrichtung, nämlich mit betätigtem Ventilbedienelement und betätigtem Druckbedienelement, wobei das Hochdruckreinigungsgerät eine Druckeinstellvorrichtung in Form einer Hochdruckpumpe und eines Motors zu deren Antrieb umfasst,
- Fig. 9: eine Schnittdarstellung durch die handführbare Ausspritzeinheit aus den Fig. 2 bis 4 bei unbetätigter Bedienvorrichtung, nämlich bei unbetätigtem Druckbedienelement und unbetätigtem Ventilelement,
- Fig. 10: eine Schnittdarstellung analog zu Fig. 9 bei teilweise betätigter Bedienvorrichtung, nämlich mit betätigtem Ventilbedienelement und unbetätigtem Druckbedienelement,
- Fig. 11: eine Schnittdarstellung analog zu der Schnittdarstellung aus Fig. 9 bei voll betätigter Bedienvorrichtung, nämlich mit betätigtem Ventilbedienelement und betätigtem Druckbedienelement,
- Fig. 12: eine Darstellung eines Details aus Fig. 9 und
- Fig. 13: eine Darstellung eines Details aus Fig. 11.

Fig. 1 zeigt eine Pumpeneinheit 18 eines in Fig. 5 schematisch dargestellten Hochdruckreinigungsgeräts 1. Die Pumpeneinheit 18 kann auch gemäß des alternativen Ausführungsbeispiels nach Fig. 8 gestaltet sein.

Bei beiden Ausführungen des Hochdruckreinigungsgeräts 1 umfasst das Hochdruckreinigungsgerät 1 eine Ausspritzeinheit 11. Die Ausspritzeinheit 11 kann wie in Fig. 5 oder Fig. 8 schematisch dargestellt als Pistole gestaltet sein. An der Pistole ist eine Ausspritzöffnung 6 angeordnet. Alternative kann die Ausspritzeinheit 11 als Pistole mit Lanze 28 gestaltet sein, wie in den Fig. 2 bis 4 dargestellt. In diesem Fall ist die Ausspritzöffnung 6 an der Lanze 28 angeordnet.

Bei allen Ausführungen ist der Druck in einer Hauptleitung 5 mittels einer Druckeinstellvorrichtung 25 veränderbar, insbesondere einstellbar. Die Ausführungen nach Fig. 5 und 8 unterscheiden sich in der Ausgestaltung der Druckeinstellvorrichtungen 25.

Insgesamt sind damit vier verschiedene Ausführungen in der Zeichnung dargestellt. Die nachfolgende Beschreibung trifft, soweit nicht ausdrücklich erwähnt, auf alle Ausführungsbeispiele zu - auch wenn die entsprechenden Merkmale nur im Zusammenhang mit einer der Figuren beschrieben sind.

Das Hochdruckreinigungsgerät 1, insbesondere die Ausspritzeinheit 11, ist zur Reinigung von Objekten mit unter Druck gesetzter Reinigungsflüssigkeit ausgelegt. In den Ausführungsbeispielen ist das Hochdruckreinigungsgerät 1 tragbar. Das Hochdruckreinigungsgerät 1 weist einen in Fig. 1 dargestellten Handgriff 23 auf. An dem Handgriff 23 ist das Hochdruckreinigungsgerät 1, insbesondere die Pumpeneinheit 18 des Hochdruckreinigungsgeräts 1, tragbar. Im bestimmungsgemäßem Betrieb ist vorgesehen, dass das Hochdruckreinigungsgerät 1, insbesondere die Pumpeneinheit 18, abgestellt ist.

Wie in Fig. 5 oder 8 dargestellt, besitzt das Hochdruckreinigungsgerät 1 eine Hochdruckpumpe 3. Die Hochdruckpumpe 3 ist Bestandteil der Pumpeneinheit 18. Mittels der Hochdruckpumpe 3 ist Reinigungsflüssigkeit im Hochdruckreinigungsgerät 1, insbesondere in der Pumpeneinheit 18, unter Druck setzbar. Mittels der Hochdruckpumpe 3 kann die Reinigungsflüssigkeit unter einem Druck von mindestens 10 bar, insbesondere von mindestens 15 bar, insbesondere von mindestens 30 bar, insbesondere von mindestens 100 bar gesetzt werden. Insbesondere kann mit der Hochdruckpumpe 3 die Reinigungsflüssigkeit unter einen Druck von höchstens 600 bar, insbesondere von höchstens 500 bar gesetzt werden. Die Hochdruckpumpe 3 umfasst mindestens einen nicht dargestellten Kolben. Der mindestens eine Kolben ist zur Erzeugung von Druck auf die Reinigungsflüssigkeit hin und her bewegbar. Typischerweise umfasst die Hochdruckpumpe 3 drei Kolben.

Wie in den Fig. 1 und 5 oder 8 dargestellt, umfasst das Hochdruckreinigungsgerät 1, insbesondere die Pumpeneinheit 18, einen Anschluss 2 für eine Flüssigkeitsquelle 17. In den Ausführungsbeispielen ist die Flüssigkeitsquelle 17 eine externe Flüssigkeitsquelle. In den Ausführungsbeispielen handelt es sich bei der externen Flüssigkeitsquelle um den Wasserhahn eines Hauswassernetzes. Es kann auch vorgesehen sein, dass die Flüssigkeitsquelle integraler Bestandteil des Hochdruckreinigungsgeräts 1 ist. Das Hochdruckreinigungsgerät 1, insbesondere die handführbare Ausspritzeinheit 11, umfasst eine Ausspritzöffnung 6.

Wie in Fig. 5 oder 8 dargestellt, sind die Pumpeneinheit 18 und die Ausspritzeinheit 11 bei allen Ausführungen über eine Hauptleitung 5 fluidisch miteinander verbunden. Das Hochdruckreinigungsgerät 1 umfasst die Hauptleitung 5. Die Hauptleitung 5 verbindet den Anschluss 2 mit der Ausspritzöffnung 6 fluidisch. Der Anschluss 2 ist an der Pumpeneinheit 18 angeordnet. Die Ausspritzöffnung 6 ist an der Ausspritzeinheit 11 angeordnet. Im Ausführungsbeispiel nach den Fig. 2 bis 4 ist die Ausspritzöffnung 6 an einer Lanze 28 der Ausspritzeinheit 11 angeordnet. Im Ausführungsbeispiel nach Fig. 5 ist die Ausspritzöffnung 6 an der als Pistole ausgebildeten Ausspritzeinheit 11 angeordnet.

Mittels der Hochdruckpumpe 3 ist durch die Hauptleitung 5 Flüssigkeit von dem Anschluss 2 zu der Ausspritzöffnung 6 förderbar. Die Flüssigkeitsquelle 17 führt der Hauptleitung 5 Flüssigkeit zu. Die Hochdruckpumpe 3 ist in der Hauptleitung 5 angeordnet. Die Hochdruckpumpe 3 setzt die Flüssigkeit unter Druck. Die Hochdruckpumpe 3 ist zwischen einem Saugraum 9 und einem Druckraum 10 der Hauptleitung 5 angeordnet. Dies ist in Fig. 5 dargestellt. Die Hauptleitung 5 weist den Saugraum 9 zwischen dem Anschluss 2 und der Hochdruckpumpe 3 auf. Die Hauptleitung 5 weist den Druckraum 10 zwischen der Hochdruckpumpe 3 und der Ausspritzöffnung 6 auf. In den Ausführungsbeispielen ist der Saugraum 9 durch einen Abschnitt der Hauptleitung 5 zwischen dem Anschluss 2 und der Hochdruckpumpe 3 gebildet. In den Ausführungsbeispielen ist der Druckraum 10 durch einen Abschnitt der Hauptleitung 5 zwischen der Hochdruckpumpe 3 und der Ausspritzöffnung 6 gebildet. Dieser Abschnitt der Hauptleitung 5 erstreckt sich insbesondere genau von der Hochdruckpumpe 3 bis genau zu der Ausspritzöffnung 6. Die Hochdruckpumpe 3 fördert Flüssigkeit vom Saugraum 9 zu dem Druckraum 10. Im Druckraum 10 herrscht ein größerer Druck als in dem Saugraum 9. Der Saugraum 9 und der Druckraum 10 sind Bestandteile der Hauptleitung 5. Stromabwärts der Hochdruckpumpe 3 herrscht ein größerer Druck in der Hauptleitung 5 als stromaufwärts der Hochdruckpumpe 3.

Die Hochdruckpumpe 3 ist in der Pumpeneinheit 18, insbesondere in einem Gehäuse der Pumpeneinheit 18, angeordnet. Die Hochdruckpumpe 3 ist separat von der Ausspritzeinheit 11 ausgebildet. An die Hochdruckpumpe 3 können verschiedene Ausspritzeinheiten 11 angeschlossen werden. Zum Antrieb der Hochdruckpumpe 3 weist das Hochdruckreinigungsgerät 1 einen Motor 4 auf. Der Motor 4 ist in der Pumpeneinheit 18 angeordnet. Der Motor 4 kann als bürstenloser Gleichstrommotor ausgebildet sein. Ein bürstenloser Gleichstrommotor wird auch als EC-Motor bezeichnet. Bei dem Motor kann es sich auch um einen Universalmotor handeln. In den Ausführungsbeispielen ist der Motor 4 ein Induktionsmotor. Bei einem Induktionsmotor setzt ein umlaufendes Magnetfeld des Stators den Rotor in Bewegung. Der Induktionsmotor in den Ausführungsbeispielen wird mit Wechselspannung betrieben. Die Spannungsquelle kann beispielsweise durch die Netzspannung zur Verfügung gestellt sein. Falls ein Batterie- oder Akkubetrieb vorgesehen ist, kann es sich bei dem Motor auch um einen bürstenlosen Gleichstrommotor handeln. Es kann dann vorgesehen sein, dass der Akku Bestandteil des Hochdruckreinigungsgeräts 1 ist. Insbesondere kann dann vorgesehen sein, dass die Pumpeneinheit 18 Bestandteil der handführbaren Ausspritzeinheit 11 ist. In diesem Fall ist das gesamte Hochdruckreinigungsgerät 1 im Betrieb tragbar und mit der Hand führbar. Insbesondere sind die Pumpeneinheit und die Ausspritzeinheit dann integral ausgebildet. Insbesondere sind die Pumpeneinheit und die Ausspritzeinheit dann in einem gemeinsamen Gehäuse angeordnet. Insbesondere sind die Pumpeneinheit und die Ausspritzeinheit dann starr, insbesondere nicht über einen flexiblen Schlauch, miteinander verbunden.

Wie in Fig. 5 oder 8 dargestellt, umfasst das Hochdruckreinigungsgerät 1 einen Hauptschalter 19. Der Hauptschalter 19 dient zur Unterbrechung der Spannungsversorgung des gesamten Hochdruckreinigungsgeräts 1. Der Hauptschalter 19 ist an der Pumpeneinheit 18 angeordnet.

Das Hochdruckreinigungsgerät 1 umfasst ein Hauptleitungsventil 8. Das Hauptleitungsventil 8 ist in der Hauptleitung 5 angeordnet. In den Ausführungsbeispielen ist das Hauptleitungsventil 8 in der Ausspritzeinheit 11 angeordnet. Das Hauptleitungsventil 8 weist zwei Ventilzustände auf. Die zwei Ventilzustände umfassen einen geschlossenen Zustand 20 und einen vollständig geöffneten Zustand 40, wie beispielhaft auch für das Ausführungsbeispiel nach Fig. 8 in den Fig. 5 und 6 dargestellt. Im vollständig geöffneten Zustand 40 lässt das Hauptleitungsventil 8 einen Durchfluss von Flüssigkeit durch die Hauptleitung 5 zu. Im vollständig geöffneten Zustand 40 ist der an der Position des Hauptleitungsventils 8 befindliche Strömungsquerschnitt der Hauptleitung 5 maximal. Ein weiteres Öffnen des Hauptleitungsventils 8 führt im vollständig geöffneten Zustand 40 nicht zu einem größeren Strömungsquerschnitt für die Flüssigkeit in der Hauptleitung 5 an der Position des Hauptleitungsventils 8. In dem geschlossenen Zustand 20 unterbindet das Hauptleitungsventil 8 einen Durchfluss von Flüssigkeit durch die Hauptleitung 5, insbesondere vollständig. Im vollständig geöffneten Zustand 40 des Hauptleitungsventils 8 wird im Betrieb des Hochdruckreinigungsgeräts 1 Flüssigkeit aus der Ausspritzöffnung 6 herausgespritzt. Im geschlossenen Zustand 20 des Hauptleitungsventils 8 wird keine Flüssigkeit aus der Ausspritzöffnung 6 herausgespritzt. In den Ausführungsbeispielen ist das Hauptleitungsventil 8 zwischen der Hochdruckpumpe 3 und der Ausspritzöffnung 6 angeordnet. Es kann aber auch vorgesehen sein, dass das Hauptleitungsventil 8 in der Pumpeneinheit 18 angeordnet ist. Es kann auch vorgesehen sein, dass das Hauptleitungsventil 8 zwischen dem Anschluss 17 und der Hochdruckpumpe 3 angeordnet ist.

Das Hochdruckreinigungsgerät 1 umfasst eine in den Fig. 5 bis 7 oder in alternativer Ausführung in Fig. 8 dargestellte Druckeinstellvorrichtung 25. Mittels der Druckeinstellvorrichtung 25 ist der Druck in der Hauptleitung 5, insbesondere im Druckraum 10, veränderbar, insbesondere einstellbar.

Das Hochdruckreinigungsgerät 1, insbesondere die Ausspritzeinheit 11, weist eine Bedienvorrichtung 7 auf. Die Bedienvorrichtung 7 ist getrennt vom Hauptschalter 19 ausgebildet. Mittels der Bedienvorrichtung 7 ist die Druckeinstellvorrichtung 25 bedienbar.

Insbesondere ist das Hauptleitungsventil 8 mittels der Bedienvorrichtung 7 zwischen dem vollständig geöffneten Zustand 20 und dem geschlossenen Zustand 40 schaltbar. In den Ausführungsbeispielen ist die Bedienvorrichtung 7 an der Ausspritzeinheit 11 angeordnet.

Die Bedienvorrichtung 7 generiert ein von einer Betätigung, insbesondere einem Betätigungsgrad der Bedienvorrichtung 7, abhängiges Steuersignal. Basierend auf dem Steuersignal stellt die Druckeinstellvorrichtung 25 den Druck in der Hauptleitung 5, insbesondere im Druckraum 10, ein.

Die Bedienvorrichtung 7 weist in den Ausführungsbeispielen ein Ventilbedienelement 41 und ein Druckbedienelement 42 auf. Das Ventilbedienelement 41 dient zur Betätigung des Hauptleitungsventils 8, insbesondere zur Schaltung zwischen dem geschlossenen Zustand 20 und dem vollständig geöffneten Zustand 40. Das Druckbedienelement 42 dient zur Betätigung der Druckeinstellvorrichtung 25. Alternativ zu den Ausführungsbeispielen kann auch vorgesehen sein, dass die Bedienvorrichtung 7 aus einem einzigen Bedienelement besteht, das sowohl zur Betätigung des Hauptleitungsventils 8 als auch zur Betätigung der Druckeinstellvorrichtung 25 dient. Beispielsweise kann vorgesehen sein, dass das einzige Bedienelement entlang eines Stellwegs verstellbar ist. Bei anfänglicher Betätigung des einzigen Bedienelements wird zunächst das Hauptleitungsventil 8 geöffnet und nach Zurücklegen eines Teils des Stellwegs dann die Druckeinstellvorrichtung 25 betätigt und der Druck in der Hauptleitung 5, insbesondere im Druckraum 10, verändert, insbesondere eingestellt. In Abhängigkeit des Betätigungsgrads, also in Abhängigkeit davon, wie groß der zurückgelegte Teil des Stellwegs ist, stellt dann die Druckeinstellvorrichtung 25 den Druck in der Hauptleitung 5, insbesondere im Druckraum 10, ein. Insbesondere generiert das einzige Bedienelement ein vom Betätigungsgrad des Bedienelements abhängiges Steuersignal, auf dessen Grundlage die Druckeinstellvorrichtung 25 den Druck in der Hauptleitung 5, insbesondere im Druckraum 10, einstellt.

In den Ausführungsbeispielen umfasst die Bedienvorrichtung 7 das Druckbedienelement 42 und das Ventilbedienelement 41. Das Druckbedienelement 42 ist unabhängig von dem Ventilbedienelement 41 bedienbar. Das Hochdruckreinigungsgerät 1, insbesondere die Ausspritzeinheit 11, ist so ausgelegt, dass das Ventilbedienelement 41 ohne eine Betätigung des Druckbedienelements 42 betätigt werden kann. Es kann vorgesehen sein, dass das Hochdruckreinigungsgerät 1, insbesondere die Ausspritzeinheit 11, so ausgelegt ist, dass das Druckbedienelement 42 betätigt werden kann, ohne dass gleichzeitig das Ventilbedienelement 41 betätigt wird. Eine solche Kopplung kann aber auch vorgesehen sein. Insbesondere kann vorgesehen sein, dass das Druckbedienelement 42 mechanisch gedrückt werden kann, ohne dass gleichzeitig dabei das Ventilbedienelement 41 gedrückt wird. In den Ausführungsbeispielen ist das Hochdruckreinigungsgerät 1 so ausgelegt, dass das Druckbedienelement 42 bei Betätigung ohne gleichzeitige Betätigung des Ventilbedienelements 41 keine Funktion auslöst. Hierbei erfolgt zumindest keine durch das Druckbedienelement 42 ausgelöste Änderung des Drucks in der Hauptleitung 5, insbesondere nicht durch die Druckeinstellvorrichtung 25. Diese Trennung von mechanischer Betätigung und funktioneller Freigabe erfolgt steuerungstechnisch.

Das Hauptleitungsventil 8 ist mittels des Ventilbedienelements 41 zwischen dem vollständig geöffnete Zustand 40 und dem geschlossenen Zustand 20 schaltbar. Mittels des Druckbedienelements 42 ist der Druck der Flüssigkeit in der Hauptleitung 5 in dem Abschnitt zwischen der Hochdruckpumpe 3 und der Ausspritzöffnung 6 veränderbar, insbesondere vorgebbar. Mittels des Druckbedienelements 42 ist der Druck der Flüssigkeit im Druckraum 10 veränderbar, insbesondere vorgebbar. Insbesondere ist der Druck der Flüssigkeit in der Hauptleitung 5 im Abschnitt zwischen der Hochdruckpumpe 3 und der Ausspritzöffnung 6 mittels des Druckbedienelements 42 im vollständig geöffneten Zustand 40 des Hauptleitungsventils 8 veränderbar, insbesondere vorgebbar. Es kann vorgesehen sein, dass mittels des Druckbedienelements 42 der Druck der Flüssigkeit in der Hauptleitung 5 im Abschnitt zwischen der Hochdruckpumpe 3 und der Ausspritzöffnung 6 veränderbar, insbesondere einstellbar ist.

Für die Druckeinstellvorrichtung 25 ist in den Fig. 5 bis 7 ein erstes Ausführungsbeispiel und in Fig. 8 ein zweites Ausführungsbeispiel dargestellt.

Im Ausführungsbeispiel nach Fig. 5 weist das Hochdruckreinigungsgerät 1, insbesondere die Pumpeneinheit 18, eine Bypassleitung 12 auf. Durch die Bypassleitung 12 ist der Druckraum 10 fluidisch mit dem Saugraum 9 verbunden. Durch die Bypassleitung 12 ist eine weitere fluidische Verbindung von Saugraum 9 und Druckraum 10 separat von der fluidischen Verbindung des Saugraums 9 mit dem Druckraum 10 über die Hochdruckpumpe 3 möglich.

Wenn die Hochdruckpumpe 3 in Betrieb ist, herrscht im Druckraum 10 ein größerer Druck als im Saugraum 9. Aufgrund dieses Druckgradienten kann durch die Bypassleitung 12 Flüssigkeit vom Druckraum 10 in den Saugraum 9 fließen. In der Bypassleitung 12 ist ein Bypassventil 13 angeordnet. Mittels des Bypassventils 13 ist eine freie Querschnittsfläche der Bypassleitung 12 einstellbar. Dadurch kann der Druck im Druckraum 10 reguliert werden. Bei einer größeren freien Querschnittsfläche erfolgt der Druckausgleich zwischen dem Druckraum 10 und dem Saugraum 9 in größerem Maß. Soll im Druckraum 10 ein hoher Druck herrschen, wird die freie Querschnittsfläche der Bypassleitung 12 mittels des Bypassventils 13 verringert. Je größer die freie Querschnittsfläche der Bypassleitung 12, insbesondere des Bypassventils 13, ist, desto größer ist der Volumenstrom durch die Bypassleitung 13, insbesondere durch das Bypassventil 13, im Betrieb, bei ansonsten unveränderten Bedingungen.

Das Bypassventil 13 kann zwischen einem vollständig geschlossenen Zustand und einem vollständig geöffneten Zustand stufenweise oder stufenlos verstellt werden. Zwischen dem vollständig geschlossenen Zustand und dem vollständig geöffneten Zustand kann das Bypassventil 13 verschiedene Schließgrade aufweisen. In den Ausführungsbeispielen ist das Bypassventil 13 zumindest abschnittsweise kontinuierlich verstellbar. Es kann auch vorgesehen sein, dass das Bypassventil zwischen dem vollständig geschlossenen Zustand und dem vollständig geöffneten Zustand unterbrechungsfrei kontinuierlich verstellbar ist. Das Bypassventil 13 ist mittels eines Stellmotors 16 verstellbar. Der Stellmotor 16 ist in der Pumpeneinheit 18 angeordnet. Mittels des Stellmotors 16 lässt sich das Bypassventil 13 derart verstellen, dass die freie Querschnittsfläche der Bypassleitung 12 einstellbar ist.

Im Ausführungsbeispiel nach den Fig. 5 bis 7 umfasst die Druckeinstellvorrichtung 25 die Bypassleitung 12, das Bypassventil 13 und den Stellmotor 16.

Die Bedienvorrichtung 7, insbesondere das Druckbedienelement 42, generiert ein von einer Betätigung, insbesondere von einem Betätigungsgrad der Bedienvorrichtung 7, insbesondere des Druckbedienelements 42 abhängiges Steuersignal. Die Druckeinstellvorrichtung 25 stellt den Druck in der Hauptleitung 5, insbesondere im Druckraum 10, basierend auf dem Steuersignal ein.

Das Hochdruckreinigungsgerät 1 ist so ausgelegt, dass das Bypassventil 13 die Größe der freien Querschnittsfläche in Abhängigkeit der Verstellposition des Druckbedienelements 42 einstellt. In Abhängigkeit der Verstellposition des Druckbedienelements 42 generiert das Druckbedienelement 42 ein Steuersignal. Mittels des Druckbedienelements 42 sind verschiedene Steuersignale generierbar. Insbesondere sind mittels des Druckbedienelements 42 Steuersignale verschiedener Intensität generierbar. Insbesondere nimmt die Intensität eines Steuersignals in Abhängigkeit des Betätigungsgrads des Bedienelements 42 zu. Basierend auf dem Steuersignal, insbesondere der Intensität des Steuersignals, stellt die Druckeinstellvorrichtung 25 den Druck in der Hauptleitung 5, insbesondere im Druckraum 10, ein. Insbesondere ist die Größe der freien Querschnittsfläche mittels des Druckbedienelements 42 in mindestens sechs, insbesondere in mindestens zehn Stufen verstellbar. Es kann auch vorgesehen sein, dass die Größe der freien Querschnittsfläche mittels des Druckbedienelements kontinuierlich verstellbar ist. In den Ausführungsbeispielen ist die Größe der freien Querschnittsfläche mittels des Druckbedienelements 42 insbesondere in höchstens 30, insbesondere in höchsten 20 Stufen verstellbar. In den Ausführungsbeispielen ist die Größe der freien Querschnittsfläche mittels des Druckbedienelements 42 quasi-kontinuierlich verstellbar. Unter quasi-kontinuierlich ist vorliegend zu verstehen, dass die verschiedenen Druckstufen so nah beieinander liegen, dass es für den Benutzer so erscheint, als würde der Druck kontinuierlich verstellt, wenn er das Druckbedienelement 42 betätigt.

In Abhängigkeit des Schließgrades des Bypassventils 13 lässt sich die Größe des Volumenstroms der Flüssigkeit in der Hauptleitung 5, insbesondere im Druckraum 10, einstellen. Je mehr das Bypassventil 13 geschlossen ist, desto kleiner ist die freie Querschnittsfläche der Bypassleitung 12. Je mehr das Bypassventil 13 geschlossen ist, desto größer ist der Volumenstrom der Flüssigkeit in der Hauptleitung 5, insbesondere in dem Abschnitt zwischen Hochdruckpumpe 3 und Ausspritzöffnung 6. Je mehr das Bypassventil 13 geschlossen ist, desto größer ist der Volumenstrom der Flüssigkeit in der Hauptleitung 5, der an der Ausspritzöffnung 6 vorliegt.

Das Bypassventil 13 ist mittels der Bedienvorrichtung 7, insbesondere mittels des Druckbedienelements 42, verstellbar. In den Ausführungsbeispielen dient das Druckbedienelement 42 der Einstellung der freien Querschnittsfläche der Bypassleitung 12. Durch Verstellung des Bypassventils 13 lässt sich der Druck in der Hauptleitung 5, insbesondere in dem Druckraum 10, insbesondere an der Ausspritzöffnung 6 regulieren.

Im Ausführungsbeispiel nach Fig. 8 wird der Druck in der Hauptleitung 5, insbesondere im Druckraum 10, mittels einer alternativen Druckeinstellvorrichtung 25, verändert, insbesondere eingestellt. Im Gegensatz zum Ausführungsbeispiel nach den Fig. 5 bis 7 ist beim Ausführungsbeispiel nach Fig. 8 keine Bypassleitung vorgesehen. Für die Anpassung, insbesondere die Einstellung des Drucks in der Hauptleitung 5, insbesondere im Druckraum 10, ist im Ausführungsbeispiel nach Fig. 8 die Motordrehzahl des Motors 4 zum Antrieb der Hochdruckpumpe 3 variierbar. In diesem Fall dient das Druckbedienelement 42 zur Vorgabe, insbesondere zur Einstellung, einer Motordrehzahl des Motors 4. Beim Ausführungsbeispiel nach Fig. 8 umfasst die Druckeinstellvorrichtung 25 den Motor 4 und die Hochdruckpumpe 3. Auch für dieses Ausführungsbeispiel generiert die Bedienvorrichtung 7, insbesondere das Druckbedienelement 42, ein von einer Betätigung, insbesondere von einem Betätigungsgrad der Bedienvorrichtung 7, insbesondere des Druckbedienelements 42, abhängiges Steuersignal und die Druckeinstellvorrichtung 25 stellt den Druck in der Hauptleitung 5, insbesondere im Druckraum 10, basierend auf dem Steuersignal ein. Im Ausführungsbeispiel nach Fig. 8 wird die Drehzahl des Motors 4 in zumindest mittelbarer Abhängigkeit des Steuersignals, insbesondere einer Intensität des Steuersignals, verändert, insbesondere eingestellt.

Das Hochdruckreinigungsgerät 1 ist so ausgelegt, dass die Motordrehzahl des Motors 4 in Abhängigkeit der Verstellposition des Druckbedienelements 42 eingestellt wird. Je größer die Motordrehzahl des Motors 4 ist, desto größer ist der Volumenstrom, insbesondere der Druck, der Flüssigkeit in der Hauptleitung 5, insbesondere im Druckraum 10.

Mittels der Bedienvorrichtung 7 lässt sich sowohl das Hauptleitungsventil 8 zwischen dem vollständig geöffneten Zustand 20 und dem geschlossenen Zustand 40 schalten als auch der Druck in der Hauptleitung 5 im Abschnitt zwischen der Hochdruckpumpe 3 und der Ausspritzöffnung 6 vorgeben, insbesondere einstellen.

Die Ausspritzeinheit 11 ist gegenüber der Pumpeneinheit 18 beweglich. Zwischen der Pumpeneinheit 18 und der Ausspritzeinheit 11 ist die Hauptleitung 5 in den Ausführungsbeispielen als flexibler Schlauch ausgebildet. Die Ausspritzöffnung 6 ist an der Ausspritzeinheit 11 angeordnet. Die Ausspritzeinheit 11 kann mit ihrer Ausspritzöffnung 6 auf ein Objekt gerichtet werden, welches gereinigt werden soll. Die Ausspritzeinheit 11 ist handführbar. Die Bedienvorrichtung 7 ist an der Ausspritzeinheit 11 angeordnet. Ein Benutzer kann die Ausspritzeinheit 11 mit einer Hand führen und gleichzeitig mit derselben Hand die Bedienvorrichtung 7 bedienen.

Die Bedienvorrichtung 7 ist in einem unbetätigten Zustand vorgespannt. Sowohl das Ventilbedienelement 41 als auch das Druckbedienelement 42 sind unabhängig voneinander in einen unbetätigten Zustand vorgespannt. Hierzu kann jeweils eine in den Figuren nicht dargestellte Feder dienen.

In den Ausführungsbeispielen ist die Bedienvorrichtung 7 so ausgelegt, dass das Druckbedienelement 42 nur betätigbar ist, wenn das Ventilbedienelement 41 betätigt ist. Es kann aber auch vorgesehen sein, dass das Druckbedienelement 42 betätigbar ist, wenn das Ventilbedienelement 41 unbetätigt ist.

Das Hochdruckreinigungsgerät 1 ist so ausgelegt, dass bei Betätigung des Ventilbedienelements 41 das Hauptleitungsventil 8 von dem vollständig geschlossenen Zustand 20 in den vollständig geöffneten Zustand 40 überführt wird.

Das Druckbedienelement 42 ist innerhalb eines in Fig. 5 oder Fig. 8 dargestellten Verstellbereichs 31 verstellbar. Innerhalb des Verstellbereichs 31 kann das Druckbedienelement 42 verschiedene Verstellpositionen, insbesondere in Abhängigkeit des Betätigungsgrads des Druckbedienelements 42, einnehmen. Es kann vorgesehen sein, dass das Druckbedienelement 42 ausschließlich stufenweise verstellbar ist. In den Ausführungsbeispielen ist das Druckbedienelement 42 innerhalb des Verstellbereichs 31 kontinuierlich in verschiedene Verstellpositionen verstellbar.

Das Hochdruckreinigungsgerät 1 umfasst einen Detektor 15. Der Detektor 15 ist in den Fig. 5 bis 8 schematisch dargestellt. In den Schnittdarstellungen der technischen Zeichnungen nach den Fig. 9 bis 11 ist der Detektor 15 detaillierter dargestellt. Der Detektor 15 ist zur Detektion einer Verstellposition, insbesondere eines Betätigungsgrads, der Bedienvorrichtung 7, insbesondere des Druckbedienelements 42 der Bedienvorrichtung 7, ausgelegt. Der Detektor 15 kann jede beliebige kontinuierliche Verstellposition der Bedienvorrichtung 7, insbesondere des Druckbedienelements 42, innerhalb des Verstellbereichs 31 detektieren. Es kann vorgesehen sein, dass der Detektor 15 ein Hallsensor ist. Im Ausführungsbeispiel ist der Detektor 15 ein Potentiometer. Die Bedienvorrichtung 7, insbesondere das Druckbedienelement 42, und der Detektor 15 sind so an der Ausspritzeinheit 11 angeordnet, dass die Detektion der Verstellposition der Bedienvorrichtung 7, insbesondere des Druckbedienelements 42 möglich ist. Das Druckbedienelement 42 wirkt mit dem Detektor 15 zumindest mittelbar zusammen. In den Ausführungsbeispielen ist zwischen dem Detektor 15 und der Bedienvorrichtung 7, insbesondere dem Druckbedienelement 42, ein mechanisches Verbindungselement 44 angeordnet, wie in den Fig. 9 bis 11 dargestellt. Das mechanische Verbindungselement 44 koppelt die Bedienvorrichtung 7, insbesondere das Druckbedienelement 42, und den Detektor 15 miteinander. Mittels des mechanischen Verbindungselements 44 wirkt die Bedienvorrichtung 7, insbesondere das Druckbedienelement 42, mit dem Detektor 15 zusammen.

Der Detektor 15 besitzt ein Positionselement 45. Das Positionselement 45 ist entlang eines maximalen Detektorwegs sm verstellbar. Der maximale Detektorweg sm und das Positionselement 45 sind in den Fig. 12 und 13 vergrößert dargestellt. Der Detektor 15 bestimmt aufgrund eines von einem Positionselement 45 des Detektors 15 entlang des maximalen Detektorwegs sm zurückgelegten Detektorwegs s den Wert des vom Druckbedienelement 42 vorgegebenen Drucks in der Hauptleitung 5. In den Ausführungsbeispielen ist das Positionselement 45 ein Schieber des als Potentiometer ausgebildeten Detektors 15. Es kann aber auch vorgesehen sein, dass das Positionselement ein Magnet des als Hallsensor ausgebildeten Detektors ist. Fig. 12 zeigt das Positionselement 45 bei unbetätigtem Druckbedienelement 42. Fig. 13 zeigt das Positionselement 45 bei maximal betätigtem Druckbedienelement 42. Aufgrund der Betätigung des Druckbedienelements 42 wird das Positionselement 45 um den Detektorweg s entlang des maximalen Detektorwegs sm verstellt. Hierbei wird das Positionselement 45 in Relation zu einer Messeinheit des Detektors 15, im Ausführungsbeispiel einer Spule bewegt. Die Positionsänderung des Positionselements 45 wird durch die Messeinheit des Detektors 15 detektiert. Hierbei wird in den Ausführungsbeispielen das Steuersignal generiert. Das Steuersignal entspricht dem Signal, das bei der Detektion der Stellung des Druckbedienelements 42, insbesondere der Position des Positionselements 45, im Detektor 15 generiert wird. Das Steuersignal wird mittelbar durch die Bedienvorrichtung 7, insbesondere das Druckbedienelement 42, generiert. Insbesondere wird das Steuersignal mittelbar in Abhängigkeit der Betätigung, insbesondere des Betätigungsgrads, der Bedienvorrichtung 7, insbesondere des Druckbedienelements 42, generiert. Bei dem Steuersignal kann es sich aber auch um ein anderes Signal handeln, das auf dem Signalweg zwischen der Bedienvorrichtung 7 und der Druckeinstellvorrichtung 25 generiert wird.

Das mechanische Verbindungselement 44 verbindet das Positionselement 45 und das Druckbedienelement 42 mechanisch miteinander.

Wie insbesondere in den Fig. 5 bis 8 dargestellt, ist das Druckbedienelement 42 entlang eines Stellwegs in einem Verstellbereich 31 aus einer Ruheposition 37 in Verstellpositionen mit zunehmendem Abstand zur Ruheposition 37 verstellbar. Den maximalen Abstand zur Ruheposition 37 nimmt das Druckbedienelement 42 in einer Endposition 38 ein. In der Endposition 38 hat das Druckbedienelement den maximalen Stellweg wm zurückgelegt. Das Hochdruckreinigungsgerät 1 ist so ausgelegt, dass mit zunehmendem Abstand des Druckbedienelements 42 zur Ruheposition 37 Steuersignale mit größerer oder mit kleinerer Intensität generiert werden. Im Ausführungsbeispiel nimmt die Intensität der Steuersignale mit zunehmendem Abstand des Druckbedienelements 42 zur Ruheposition 37 zu. Mit zunehmender Intensität der Steuersignale stellt die Druckeinstellvorrichtung 25 in einem Normalmodus des Hochdruckreinigungsgeräts 1 in der Hauptleitung 5, insbesondere in dem Druckraum 10, einen größeren oder zumindest keinen kleineren Druck ein. Wenn sich das Druckbedienelement 42 in der Endposition 38 befindet, generiert es, insbesondere der Detektor 15, ein Steuersignal maximaler Intensität. Im Normalmodus des Hochdruckreinigungsgeräts 1 wird dann mittels der Druckeinstellvorrichtung 25 ein maximal möglicher Druck in der Hauptleitung 5, insbesondere im Druckraum 10, eingestellt. Das Druckbedienelement 42 ist insbesondere in die Ruheposition 37 vorgespannt.

Der Abstand zur Ruheposition 37 bezieht sich auf den Abstand eines Referenzpunktes auf dem Druckbedienelement 42. In den Ausführungsbeispielen ist das Druckbedienelement 42 ein Schwenkhebel, der um eine Druckbedienelementschwenkachse 52 verschwenkbar ist. Der Referenzpunkt ist im Ausführungsbeispiel der Punkt des Druckbedienelements 42 mit dem größten Abstand zur Druckbedienelementschwenkachse 52. Dieser Punkt wird als Druckpunkt 54 bezeichnet und ist in den Fig. 9 bis 11 dargestellt. Der entsprechende Abstand des Druckpunkts 54 zur Druckbedienelementschwenkachse 52 wird als maximaler Druckabstand d bezeichnet. Der Druckpunkt 54 ist bezüglich der Druckbedienelementschwenkachse 52 auf der Seite des Druckbedienelements 42 angeordnet, die vom Bediener betätigt wird. Der Druckpunkt 54 ist der Punkt des Druckbedienelements 42, der bezüglich der Lage der Druckbedienelementschwenkachse 52 auf der Seite des Druckbedienelements 42 angeordnet ist, die einem Griffbereich 14 (Fig. 3 oder 4), an dem die Hand, insbesondere die Mittelhand, insbesondere die Handfläche, eines Benutzers im Betrieb des Hochdruckreinigungsgeräts 1 anliegt, abgewandt ist und die den maximalen Druckabstand d (Fig. 8 bis 11) zur Druckbedienelementschwenkachse 52 aufweist. Die Ruheposition 37 ist in den Ausführungsbeispielen durch die Position des Referenzpunkts bei unbetätigtem Druckbedienelement 42 definiert.

Bei Betätigung des als Schwenkhebel ausgebildeten Druckbedienelements 42 in der Ruheposition 37 des Druckbedienelements 42 wird das Druckbedienelement 42 - und damit auch der Referenzpunkt - entlang des Stellwegs innerhalb des Verstellbereichs 31 verschwenkt. Der Stellweg ist in diesem Fall ein Kreisabschnitt. Der Abstand des Druckbedienelements 42 zur Ruheposition 37 entspricht dem entlang des als Kreisabschnitt ausgebildeten Stellwegs gemessenen Abstand des Referenzpunkts zur Ruheposition 37. Aus Gründen der besseren Darstellbarkeit ist der Stellweg in den Fig. 9 bis 11 radial leicht versetzt zu dem Druckpunkt 54 angeordnet. Tatsächlich verläuft die Kreisbogenabschnittslinie ausgehend von der Position des Druckpunkts 54 in Fig. 9. Der Druckpunkt 54 bewegt sich bezüglich der Schwenkbewegung um die Druckbedienelementschwenkachse 52 auf einer Kreisbahn. Es kann auch vorgesehen sein, den Abstand in Form eines Winkelabstands des Referenzpunkts zur Ruheposition bezogen auf eine Schwenkbewegung um die Druckbedienelementschwenkachse 52 zu messen.

Das Druckbedienelement 42 ist entlang des maximalen Stellwegs wm verstellbar (Fig. 5 bis 11). Der maximale Stellweg wm des Druckbedienelements 42 beträgt mindestens 110%, insbesondere mindestens 150%, insbesondere mindestens 200% des maximalen Detektorwegs sm des Positionselements 45. Die Bewegung des Druckbedienelements 42 entlang seines Stellwegs wird in eine Bewegung des Positionselements 45 entlang dessen Stellwegs übersetzt. Hierbei wird eine Schwenkbewegung des Druckbedienelements 42 in eine lineare Bewegung des Positionselements 45 umgewandelt. Zu diesem Zweck umfasst das mechanische Verbindungselement 45 mehrere Gelenke.

Das Hochdruckreinigungsgerät 1 ist in allen Ausführungsbeispielen so ausgelegt, dass die Druckeinstellvorrichtung 25 in Abhängigkeit der Verstellposition des Druckbedienelements 42 einstellt. Hierzu detektiert der Detektor 15 die Verstellposition des Druckbedienelements 42 und generiert ein Signal, insbesondere das Steuersignal, aufgrund dessen die Druckeinstellvorrichtung 25 den Druck in der Hauptleitung 5, insbesondere im Druckraum 10, einstellt. In den Ausführungsbeispielen besteht in allen Betriebsmodi des Hochdruckreiniungsgeräts 1 eine feste, unveränderliche Verknüpfung zwischen der Verstellposition der Bedienvorrichtung 7, insbesondere des Druckbedienelements 42, und dem generierten Steuersignal, insbesondere der Intensität des generierten Steuersignals. Die Zuordnung von Verstellposition und Steuersignal, insbesondere Intensität des Steuersignals, ist unabhängig vom gewählten Betriebsmodus immer dieselbe.

In den Ausführungsbeispielen ist das Ventilbedienelement 41 ein um eine in den Fig. 9 bis 11 dargestellte Ventilbedienelementschwenkachse 51 schwenkbarer Schwenkhebel. Insbesondere ist das Ventilbedienelement 41 um die Ventilbedienelementschwenkachse 51 schwenkbar in der Ausspritzeinheit 11, insbesondere in einem Gehäuse der Ausspritzeinheit 11 gelagert. Insbesondere ist das Druckbedienelement 42 ein um eine in den Fig. 9 bis 11 dargestellte Druckbedienelementschwenkachse 52 schwenkbarer Schwenkhebel.

Das Hochdruckreinigungsgerät 1 weist eine in den Fig. 5 bis 7 dargestellte Steuereinheit 22 auf. Die Steuereinheit 22 ist in der Pumpeneinheit 18 angeordnet. Es kann auch vorgesehen sein, dass die Steuereinheit 22 in der Ausspritzeinheit 11 angeordnet ist. Das von dem Detektor 15 generierte Signal, insbesondere das Steuersignal, wird unmittelbar oder mittelbar, insbesondere in Form eines kabellosen, insbesondere elektromagnetischen Signals, an die Steuereinheit 22 übermittelt.

Es kann vorgesehen sein, dass das Steuersignal nach seiner Generierung und vor Empfang durch die Steuereinheit 22 in andere Signale umgewandelt wird. Diese Umwandlung findet aber so statt, dass die anderen Signale basierend auf dem Steuersignal bestimmt werden. Insbesondere wird die Intensität der anderen Signale basierend auf der Intensität des Steuersignals bestimmt. Insbesondere ist das andere Signal, insbesondere die Intensität des anderen Signals, proportional zur Intensität des Steuersignals. Zwar kann das Steuersignal auf dem Weg zur Steuereinheit 22 verstärkt oder in ein anderes Signal umgewandelt werden, als Bemessungsgrundlage für ein anderes Signal dient aber immer das Steuersignal. Insbesondere sind die anderen Signale ausschließlich elektrische und/oder elektromagnetische Signale. Insbesondere umfasst eine mögliche Signalkette zwischen dem Steuersignal und der Steureinheit 22 ausschließlich elektrische und/oder elektromagnetische Signale, insbesondere keine mechanische und/oder hydraulische Signalübertragung.

Das von der Steuereinheit 22 empfangene Signal wird dazu genutzt, den Druck in dem Abschnitt der Hauptleitung 5 zwischen der Hochdruckpumpe 3 und der Ausspritzöffnung 6 zu verändern, insbesondere einzustellen, insbesondere mittels der Druckeinstellvorrichtung 25. Insbesondere wird basierend auf dem von der Steuereinheit 22 empfangenen Steuersignal ein Drucksignal von der Steuereinheit 22 generiert. Das Drucksignal wird von der Steuereinheit 22 an die Druckeinstellvorrichtung 25 übermittelt. Das Drucksignal wird insbesondere unmittelbar oder mittelbar, insbesondere in Form eines kabellosen, insbesondere elektromagnetischen Signals, von der Steuereinheit 22 an die Druckeinstellvorrichtung 25 übermittelt. Es kann aber auch vorgesehen sein, dass das Drucksignal kabelgebunden, insbesondere als elektrisches Signal, übermittelt wird. Die Druckeinstellvorrichtung 25 stellt den Druck in der Hauptleitung 5, insbesondere im Druckraum 10, entsprechend des Drucksignals ein.

Das Hochdruckreinigungsgerät 1 ist im Normalmodus betreibbar. Der Normalmodus ist ein Betriebsmodus des Hochdruckreinigungsgeräts 1. Im Normalmodus ist der Druck in der Hauptleitung 5, insbesondere im Druckraum 10, mittels der Druckeinstellvorrichtung 25 innerhalb eines Normaldruckbereichs einstellbar. In den Ausführungsbeispielen ist der Normaldruckbereich der größtmögliche Druckbereich, der mit der Druckeinstellvorrichtung 25 einstellbar ist. Der Normaldruckbereich weist einen Normalmindestwert und einen Normalmaximalwert für den Druck auf. In den Ausführungsbeispielen ist der Normalmindestwert Null. Der Normalmaximalwert ist der größte Druckwert, der mit der Druckeinstellvorrichtung 25 in der Hauptleitung 5, insbesondere im Druckraum 10, insbesondere unter den durch die übrigen Komponenten des Hochdruckreinigungsgeräts 1 bestimmten Randbedingungen, einstellbar ist. Es kann aber auch vorgesehen sein, dass der Normaldruckbereich nicht das gesamte mögliche Druckwertespektrum ausschöpft. Typischerweise ist der Normaldruckbereich aber der größte Druckbereich, in dem der Druck in einem Betriebsmodus des Hochdruckreinigungsgeräts 1 in der Hauptleitung 5, insbesondere im Druckraum 10, einstellbar ist.

Das Hochdruckreinigungsgerät 1 besitzt in allen Ausführungsbeispielen einen Sondermodus. Der Sondermodus ist ein Betriebsmodus des Hochdruckreinigungsgeräts 1. Das Hochdruckreinigungsgerät 1 kann im Normalmodus oder im Sondermodus betrieben werden. Im Sondermodus ist der Druck in der Hauptleitung 5, insbesondere im Druckraum 10, mittels der Druckeinstellvorrichtung 25 innerhalb eines Sonderdruckbereichs einstellbar. Der Sonderdruckbereich ist im Vergleich zu dem Normaldruckbereich eingeschränkt. Der Sonderdruckbereich weist einen Sondermindestwert und einen Sondermaximalwert für den Druck auf. Der Sondermindestwert und der Sondermaximalwert begrenzen den Sonderdruckbereich. Der Sondermindestwert wird auch als unterer Sondergrenzdruckwert bezeichnet. Der Sondermaximalwert wird auch als oberer Sondergrenzdruckwert bezeichnet. Der Sondermindestwert ist größer als der Normalmindestwert und/oder der Sondermaximalwert ist kleiner als der Normalmaximalwert. Es kann auch vorgesehen sein, dass der Sondermindestwert und der Sondermaximalwert derselbe Wert sind. Auch solch ein einzelner Wert wird als Sonderdruckbereich bezeichnet.

Im Sondermodus findet in den Ausführungsbeispielen im Vergleich zum Normalmodus eine andere Zuordnung von bei der Steuereinheit 22 eingehenden Steuersignalen und von von der Steuereinheit ausgehenden Drucksignalen statt. Es ist möglich, dass aufgrund desselben eingehenden Steuersignals im Sondermodus ein anderes Drucksignal von der Steuereinheit 22 erzeugt wird als im Normalmodus. In der Folge wird dann von der Druckeinstellvorrichtung 25 ein anderer Druck in der Hauptleitung 5, insbesondere im Druckraum 10, eingestellt.

Das Hochdruckreinigungsgerät 1 ist während der Betätigung der Bedienvorrichtung 7, insbesondere des Druckbedienelements 42, im Normalmodus mittels eines Betriebsmodussignals in den Sonderbetriebsmodus verstellbar. In den Ausführungsbeispielen wird das Betriebsmodussignal durch den Benutzer ausgelöst. Hierfür ist eine in Fig. 2, in Fig. 5 oder in Fig. 8 dargestellte Schaltfläche 55 vorgesehen. Die Schaltfläche 55 dient zur Generierung des Betriebsmodussignals. Durch Betätigung der Schaltfläche 55 ist das Betriebsmodussignal generierbar, insbesondere dann, wenn sich das Hochdruckreinigungsgerät 1 im Normalmodus befindet. Die Schaltfläche 55 ist an der Ausspritzeinheit 11 angeordnet. Insbesondere ist die Schaltfläche 55 während der Betätigung der Bedienvorrichtung 7, insbesondere des Druckbedienelements 42, mit mindestens einem dreigliedrigen Finger mit dem Daumen betätigbar. Insbesondere kann der Betriebsmodus des Hochdruckreinigungsgeräts 1 durch Betätigung der Schaltfläche 55 im Sondermodus in den Normalmodus verstellt werden.

In den Ausführungsbeispielen wird das Betriebsmodussignal an die Steuereinheit 22 übermittelt. Dies kann mittels eines elektrischen Signals, insbesondere kabelgebunden, geschehen. In den Ausführungsbeispielen wird das Betriebsmodussignal kabellos, insbesondere elektromagnetisch, an die Steuereinheit 22 übermittelt. Die Steuereinheit 22 verstellt das Hochdruckreinigungsgerät 1 beim Empfang des Betriebsmodussignals von dem Normalmodus in den Sondermodus.

Im Sondermodus wird aus dem Steuersignal, das von der Bedienvorrichtung 7, insbesondere von dem Druckbedienelement 42, generiert wird, ein Stellwert ermittelt. Es kann auch vorgesehen sein, dass der Stellwert aus mehreren Steuersignalen ermittelt wird. In beiden Fällen handelt es sich insbesondere um ein Steuersignal oder mehrere Steuersignale, die zeitlich vor oder beim Wechsel in den Sondermodus generiert wurden. In den Ausführungsbeispielen empfängt die Steuereinheit 22 das Steuersignal oder die Steuersignale und ermittelt hieraus den Stellwert. Insbesondere entspricht der Stellwert einer Intensität eines Steuersignals, das von der Bedienvorrichtung 7, insbesondere dem Druckbedienelement 42 generiert wird, insbesondere wurde. Insbesondere ist das Steuersignal, auf dessen Basis der Stellwert bestimmt wird, ein Steuersignal, das von der Bedienvorrichtung 7, insbesondere vom Druckbedienelement 42 in einer Verstellposition zwischen der Ruheposition 37 (Fig. 6) und der Endposition (Fig. 7) generiert wird. Es kann auch vorgesehen sein, dass auf Basis des Steuersignals, wie obenstehend beschrieben, ein anderes Signal generiert wird, auf dessen Basis dann der Stellwert ermittelt wird.

Der ermittelte Stellwert wird zumindest temporär gespeichert. In den Ausführungsbeispielen geschieht dies durch die Steuereinheit 22.

Im Sondermodus wird der Sonderdruckbereich unter Verwendung des Stellwerts bestimmt. Der Sonderdruckbereich ist nach oben hin durch einen oberen Sondergrenzdruckwert beschränkt. Der obere Sondergrenzdruckwert wird auch als Sondermaximalwert bezeichnet. Der Sonderdruckbereich ist nach unten hin durch einen unteren Sondergrenzdruckwert beschränkt. Der untere Sondergrenzdruckwert wird auch als Sonderminimalwert bezeichnet. Insbesondere wird der Sonderminimalwert und/oder der Sondermaximalwert unter Verwendung des Stellwerts bestimmt. Dies geschieht in den Ausführungsbeispielen durch die Steuereinheit 22.

Der Sondermodus kann ein erster Sonderbetriebsmodus, ein zweiter Sonderbetriebsmodus und/oder ein dritter Sonderbetriebsmodus sein. In den Ausführungsbeispielen ist das Hochdruckreinigungsgerät 1 in dem ersten Sonderbetriebsmodus, in dem zweiten Sonderbetriebsmodus oder dem dritten Sonderbetriebsmodus betreibbar.

Das Betriebsmodussignal kann ein erstes Modussignal, ein zweites Modussignal und/oder ein drittes Modussignal sein. Das erste Modussignal dient zur Verstellung des Betriebsmodus des Hochdruckreinigungsgeräts 1 in den ersten Sonderbetriebsmodus. Das zweite Modussignal dient zur Verstellung des Betriebsmodus des Hochdruckreinigungsgeräts 1 in den zweiten Sonderbetriebsmodus. Das dritte Modussignal dient zur Verstellung des Betriebsmodus des Hochdruckreinigungsgeräts 1 in den dritten Sonderbetriebsmodus.

Insbesondere ist jedes Modussignal auf andere Weise vom Bediener generierbar. Insbesondere werden die einzelnen Modussignale durch Betätigung der Schaltfläche 55 generiert. Bei der erstmaligen Beätigung wird das erste Modussignal generiert. Bei der Betätigung der Schaltfläche 55 im ersten Sonderbetriebsmodus wird das zweite Modussignal generiert. Bei der Betätigung der Schaltfläche 55 im zweiten Sonderbetriebsmodus wird das dritte Modussignal generiert. In den Ausführungsbeispielen ist jedem der drei Sonderbetriebsmodi eine eigene Schaltfläche zur Generierung des zugeordneten Modussignals zugeordnet.

Im ersten Sonderbetriebsmodus ist der Sonderdruckbereich ein einzelner Druckwert. In den Ausführungsbeispielen entspricht dieser einzelne Druckwert dem Druckwert, den die Druckeinstellvorrichtung 25 für den Druck in der Hauptleitung 5, insbesondere im Druckraum 10, im Normalmodus vorgeben würde, wenn die Bedienvorrichtung 7, insbesondere das Druckbedienelement 42, den Stellwert als Steuersignal generieren würde. In den Ausführungsbeispielen stellt die Druckeinstellvorrichtung 25 im ersten Sonderbetriebsmodus den Druck in der Hauptleitung 5, insbesondere im Druckraum 10, unabhängig vom von der Bedienvorrichtung 7, insbesondere dem Druckbedienelement 42, im ersten Sonderbetriebsmodus generierten Steuersignal auf den einzelnen Druckwert ein. Im ersten Sonderbetriebsmodus wird der Druck in der Hauptleitung 5, insbesondere im Druckraum 10, durch die Druckeinstellvorrichtung 25 ausschließlich basierend auf dem Stellwert eingestellt. Steuersignale, die im ersten Sonderbetriebsmodus von der Steuereinheit 22 empfangen werden, werden nicht zur Generierung von Drucksignalen verwendet. Das von der Steuereinheit 22 an die Druckeinstellvorrichtung gesendete Drucksignal wird ausschließlich basierend auf dem Stellwert generiert. Dies geschieht unabhängig vom Betätigungsgrad der Bedienvorrichtung 7, insbesondere des Druckbedienelements 42.

Insbesondere kann vorgesehen sein, dass die Bedienvorrichtung 7, insbesondere das Druckbedienelement 42. im ersten Sonderbetriebsmodus in einer festen Verstellposition, insbesondere mit einem festen Betätigungsgrad, festgestellt ist. Insbesondere ist im ersten Sonderbetriebsmodus eine Veränderung der Verstellposition, insbesondere des Betätigungsgrads, der Bedienvorrichtung 7, insbesondere des Druckbedienelements 42 nicht möglich. In den Ausführungsbeispielen ist dies nicht der Fall. Im ersten Sonderbetriebsmodus ist eine Verstellung der Bedienvorrichtung 7, insbesondere des Druckbedienelements 42, in dieselben Verstellpositionen wie im Normalmodus möglich. Die in den verschiedenen Verstellpositionen generierten verschiedenen Steuersignale werden aber nicht zur Generierung verschiedener Drucksignale verwendet.

Insbesondere wird das zum Zeitpunkt des Wechsels in den ersten Sonderbetriebsmodus generierte Steuersignal mit einem Faktor multipliziert und zumindest temporär als Stellwert gespeichert. Wenn sich bei der Multiplikation ein Stellwert ergibt, dessen Intensität größer als die im Normalmodus maximal generierbare Intensität eines Steuersignals ist, wird der Stellwert dieser maximalen Intensität entsprechend bestimmt.

In den Ausführungsbeispielen ist der Faktor 1. Anders ausgedrückt entspricht der Stellwert dem zum Zeitpunkt des Wechsels in den ersten Sondbetriebsmodus generierten Steuersignal. Dies gilt insbesondere bezüglich der Intensität dieses Steuersignals.

Im zweiten Sonderbetriebsmodus wird mindestens ein Extremwert des Sonderdruckbereichs basierend auf dem Stellwert bestimmt. Insbesondere ist der Sonderdruckbereich, innerhalb dessen der Druck in der Hauptleitung 5, insbesondere im Druckraum 10, mittels der Druckeinstellvorrichtung 25 einstellbar ist, durch einen basierend auf dem Stellwert ermittelten Druckwert begrenzt. In den Ausführungsbeispielen wird im zweiten Sonderbetriebsmodus der dem Stellwert im Normalmodus zugeordnete Druckwert als der Sondermaximalwert oder der Sonderminimalwert des Sonderdruckbereichs bestimmt.

Wenn der Sondermaximalwert dem Stellwert entspricht, gibt die Steuereinheit 22 nur noch Drucksignale aus, die nicht größer als das Drucksignal sind, das im Normalmodus bei Empfang eines dem Stellwert entsprechenden Steuersignals generiert würde. Werden von der Steuereinheit 22 Steuersignale empfangen, die größer als der Stellwert sind, generiert die Steuereinheit 22 dennoch nur das dem Stellwert als Steuersignal im Normalmodus entsprechende Drucksignal. Dadurch ist der durch die Druckeinstellvorrichtung 25 vorgegebene Druckwert in der Hauptleitung 5, insbesondere im Druckraum 10, auf den Sondermaximalwert begrenzt.

Wenn der Sonderminimalwert dem Stellwert entspricht, gibt die Steuereinheit 22 nur noch Drucksignale aus, die nicht kleiner als das Drucksignal sind, das im Normalmodus bei Empfang eines dem Stellwert entsprechenden Steuersignals generiert würde. Werden von der Steuereinheit 22 Steuersignale empfangen, die kleiner als der Stellwert sind, generiert die Steuereinheit 22 dennoch nur das dem Stellwert als Steuersignal im Normalmodus entsprechende Drucksignal. Dadurch ist der durch die Druckeinstellvorrichtung 25 vorgegebene Druckwert in der Hauptleitung 5, insbesondere im Druckraum 10, auf Werte, die mindestens dem Sonderminimalwert entsprechen, begrenzt.

Die Einschränkung des Drucksignalspektrums kann unabhängig von dem Betätigungsgrad, insbesondere der Verstellposition, der Bedienvorrichtung 7, insbesondere des Druckbedienelements 42, erfolgen. Es kann vorgesehen sein, dass der Betätigungsgrad der Bedienvorrichtung 7, insbesondere des Druckbedienelements 42, im zweiten Sonderbetriebsmodus durch die Verstellposition der Bedienvorrichtung 7, insbesondere des Druckbedienelements 42, begrenzt ist, die die Bedienvorrichtung 7, insbesondere das Druckbedienelement 42, im Normalmodus bei Generierung eines dem Stellwert entsprechenden Steuersignals einnimmt. Insbesondere kann vorgesehen sein, dass die Bedienvorrichtung 7, insbesondere das Druckbedienelement 42, im zweiten Sonderbetriebsmodus ausschließlich zwischen der Ruheposition 37 und einer Verstellposition, die der Verstellposition entspricht, bei der im Normalmodus ein dem Stellwert entsprechendes Steuersignal generiert wird, betätigbar ist.

Alternativ kann vorgesehen sein, dass die Bedienvorrichtung 7, insbesondere das Druckbedienelement 42, im zweiten Sonderbetriebsmodus ausschließlich zwischen der Verstellposition, bei der im Normalmodus ein dem Stellwert entsprechendes Steuersignal generiert wird, und der Endposition 38 betätigbar ist.

Solche Begrenzungen des Stellwegs der Bedienvorrichtung 7, insbesondere des Druckbedienelements 42, können, insbesondere durch die Steuereinheit 22 ausgelöst, auf mechanische Weise erfolgen.

In den Ausführungsbeispielen ist auch im zweiten Sonderbetriebsmodus eine uneingeschränkte Betätigung der Bedienvorrichtung 7, insbesondere des Druckbedienelements 42 möglich. Wie beschrieben, werden Steuersignale, die im Normalmodus zur Erzeugung von Drucksignalen oberhalb des Sondermaximalwert oder unterhalb des Sonderminimalwerts genutzt würden, dazu genutzt ein Drucksignal zu erzeugen, dass mittels der Druckeinstellvorrichtung 25 den Sondermaximalwert bzw. den Sonderminimalwert einstellt. In der Steuereinheit 22 werden die eingehenden Steuersignale für einen Teil des Steuersignalspektrums anderen Druckwerten bzw. einen dem Stellwert im Normalmodus zugeordneten Druckwert zugeordnet.

Es kann auch vorgesehen sein, dass im zweiten Sonderbetriebsmodus sowohl der Sondermaximalwert als auch der Sonderminimalwert des Sonderdruckbereichs basierend auf dem Stellwert bestimmt werden. Der Sonderminimalwert kann beispielsweise einem bestimmten unteren Prozentwert des Druckwerts entsprechen, der dem Stellwert im Normalmodus zugeordnet ist. Der Sondermaximalwert des Sonderdruckbereichs kann beispielsweise einem bestimmten oberen Prozentwert des Drucks entsprechen, der dem Stellwert im Normalmodus zugeordnet ist. Der obere Prozentwert ist größer als der untere Prozentwert. Insbesondere ist der obere Prozentwert größer als 100% und der untere Prozentwert kleiner als 100%. Insbesondere ist der Mittelwert aus unterem Prozentwert und oberem Prozentwert von 90% bis 110%, insbesondere 100%. Die Zuordnung der Steuersignale in der Steuereinheit 22 erfolgt dann wie bereits beschrieben, bloß dass die Beschränkung der ausgesandten Drucksignale sowohl am oberen Ende des Drucksignalspektrums als auch am unteren Ende stattfindet. In einem mittleren Bereich des Steuersignalspektrums ist die Zuordnung zwischen Steuersignal und Drucksignal im Vergleich zum Normalmodus unverändert. Im oberen Bereich wird nur noch ein Drucksignal erzeugt, dass im Normalmodus dem Steuersignal zugeordnet ist, dass dem mit dem oberen Prozentwert multiplizierten Stellwert entspricht. Im unteren Bereich wird nur noch ein Drucksignal erzeugt, dass im Normalmodus dem Steuersignal zugeordnet ist, dass dem mit dem unteren Prozentwert multiplizierten Stellwert entspricht. Insbesondere ist eine Verstellung der Bedienvorrichtung 7, insbesondere des Druckbedienelements 42, entlang des Stellwegs im gesamten Verstellbereich 31 möglich. Die Beschränkung des Sonderdruckbereichs erfolgt ausschließlich durch eine neue Zuordnung von Steuersignalen und Drucksignalen in der Steuereinheit 2.

Im dritten Sonderbetriebsmodus ist die Bedienvorrichtung 7, insbesondere das Druckbedienelement 42, genau wie im Normalmodus entlang des Stellwegs zwischen der Ruheposition 37 (Fig. 6) und der Endposition 38 (Fig. 7) verstellbar. Dies gilt auch für das Ausführungsbeispiel nach Fig. 8. Im dritten Sonderbetriebsmodus ist die Ruheposition 37 mit dem Sonderminimalwert und die Endposition 38 mit dem Sondermaximalwert verknüpft. Die von der Bedienvorrichtung 7, insbesondere dem Druckbedienelement 42, generierten Steuersignale werden in der Steuereinheit 22 im dritten Sonderbetriebsmodus anderen von der Steuereinheit 22 an die Druckeinstellvorrichtung 25 gesandten Drucksignalen verknüpft. Das Drucksignalspektrum ist im dritten Sonderbetriebsmodus eingeschränkt. Im Vergleich zum zweiten Sonderbetriebsmodus ist im dritten Sonderbetriebsmodus die Anzahl möglicher generierbarer Drucksignale größer. Die Abstände zwischen verschiedenen, unmittelbar benachbarten Drucksignalen, bzw. zwischen deren Intensitäten, sind kleiner als im Normalmodus, insbesondere als im zweiten Sonderbetriebsmodus. Insbesondere ist im dritten Sonderbetriebsmodus jedem Steuersignal ein anderes Drucksignal zugeordnet. Dies ist im zweiten Sonderbetriebsmodus in den Ausführungsbeispielen nicht der Fall. Im dritten Sonderbetriebsmodus wird insbesondere das gesamte zur Verfügung stehende Spektrum an Steuersignalen auf ein eingeschränktes Spektrum an Drucksignalen, insbesondere feiner als im Normalmodus, verteilt. Dies hat zur Folge das die Auswahl eines bestimmten Druckwerts mittels der Bedienvorrichtung 7, insbesondere mittels des Druckbedienelements 42, zwar ein einem eingeschränkten Sonderdruckbereich, aber dafür genauer, in kleineren Abständen der Druckwerte untereinander möglich ist. Insbesondere werden die Druckwerte des Sonderdruckbereichs gleichmäßig über den gesamten Verstellbereich 31 der Bedienvorrichtung 7, insbesondere des Druckbedienelements 42, verteilt.

Auch im dritten Sonderbetriebsmodus kann vorgesehen sein, dass wie im zweiten Sonderbetriebsmodus mindestens ein Extremwert des Sonderdruckbereichs basierend auf dem Stellwert bestimmt wird. Insbesondere ist der Sonderdruckbereich, innerhalb dessen der Druck in der Hauptleitung 5, insbesondere im Druckraum 10, mittels der Druckeinstellvorrichtung 25 einstellbar ist, durch einen basierend auf dem Stellwert ermittelten Druckwert begrenzt. In den Ausführungsbeispielen wird im dritten Sonderbetriebsmodus der dem Stellwert im Normalmodus zugeordnete Druckwert als der Sondermaximalwert oder der Sonderminimalwert des Sonderdruckbereichs bestimmt. In dieser Ausgestaltung des dritten Sonderbetriebsmodus wird der Sonderdruckbereich durch den dem Stellwert im Normalmodus zugeordneten Druckwert nach oben oder nach unten begrenzt und gleichzeitig wird der Sonderdruckbereich auf den maximal möglichen Verstellbereich 31 der Bedienvorrichtung 7, insbesondere des Bedienelements 42, verteilt.

Auch die weiteren, zuvor beschriebenen Ausgestaltungen des zweiten Sonderbetriebsmodus sind mit dem dritten Sonderbetriebsmodus kombinierbar, wobei im dritten Sonderbetriebsmodus immer der maximal mögliche Verstellbereich 31 ausgenutzt wird. Insbesondere können auch im dritten Sonderbetriebsmodus sowohl der Sondermaximalwert als auch der Sonderminimalwert des Sonderdruckbereichs basierend auf dem Stellwert bestimmt werden. Der Sonderminimalwert kann beispielsweise einem bestimmten unteren Prozentwert des Druckwerts entsprechen, der dem Stellwert im Normalmodus zugeordnet ist. Der Sondermaximalwert des Sonderdruckbereichs kann beispielsweise einem bestimmten oberen Prozentwert des Drucks entsprechen, der dem Stellwert im Normalmodus zugeordnet ist. Die weiteren möglichen Ausgestaltungen diesbezüglich sind obenstehend im Zusammenhang mit dem zweiten Sonderbetriebsmodus beschrieben.

Der Einsatz des Hochdruckreingigungsgeräts 1, insbesondere der Bedienvorrichtung 7, im Normalmodus ist in den Fig. 5 bis 7 beispielhaft auch für das Ausführungsbeispiel nach Fig. 8 gezeigt, chronologisch beginnend mit dem geschlossenen Zustand 20 des Hauptleitungsventils 8 im unbetätigten Zustand 30 der Bedienvorrichtung 7, insbesondere im unbetätigten Zustand des Druckbedienelements 42 (Fig. 5) und endend mit dem vollständig geöffneten Zustand 40 des Hauptleitungsventils 8 und maximalem von der Druckeinstellvorrichtung 25 vorgegebenen Druck in der Hauptleitung 5, insbesondere im Druckraum 10, im vollständig betätigten Zustand 50 (Fig. 7) der Bedienvorrichtung 7, in dem sowohl das Ventilbedienelement 41 als auch das Druckbedienelement 42 vollständig, insbesondere maximal, betätigt sind. Im Ausführungsbeispiel nach den Fig. 5 bis 7 ermöglicht die Druckeinstellvorrichtung 25 im Normalmodus den maximalen Druck dadurch, dass das Bypassventil 13 vollständig geschlossen ist (Fig. 7). Im Ausführungsbeispiel nach Fig. 8 ermöglicht die Druckeinstellvorrichtung 25 den maximalen Druck im Normalmodus dadurch, dass der Motor 4 mit maximal vorgesehener Leistung die Hochdruckpumpe 3 antreibt.

In Fig. 5 ist die Bedienvorrichtung 7 im unbetätigten Zustand 30. Die Intensität des Steuersignals ist minimal oder sogar Null. Dies gilt für alle Betriebsmodi. Weder das Ventilbedienelement 41 noch das Druckbedienelement 42 sind betätigt. Das Hauptleitungsventil 8 ist geschlossen. Keine Flüssigkeit wird aus der Ausspritzöffnung 6 ausgespritzt. Das Bypassventil 13 ist im Normalmodus aufgrund der minimalen oder nicht vorhandenen Intensität des Steuersignals vollständig geöffnet. Der Druck im Druckraum 10 wird dadurch für den geschlossenen Zustand 20 des Hauptleitungsventils 8 minimiert. Im Ausführungsbeispiel nach Fig. 8 wird der Motor 4 im gleichen Zustand der Bedienvorrichtung 7 im Normalmodus aufgrund der minimalen oder nicht vorhandenen Intensität des Steuersignals nicht angetrieben. Der Motor 4 steht still.

Ausgehend vom in Fig. 5 dargestellten unbetätigten Zustand 30 der Bedienvorrichtung 7 wird zunächst das Ventilbedienelement 41 der Bedienvorrichtung 7 betätigt. Dadurch wird das Hauptleitungsventil 8 vom geschlossenen Zustand 20 in den offenen Zustand 40 überführt.

Dieser halbbetätigte Zustand 60 der Bedienvorrichtung 7, in dem nur das Ventilbedienelement 41 und nicht das Druckbedienelement 42 betätigt ist, ist in Fig. 6 dargestellt. Flüssigkeit wird aus der Ausspritzöffnung 6 ausgespritzt. Das Druckbedienelement 42 ist unbetätigt. Die Intensität des Steuersignals ist minimal oder nicht vorhanden. Das Bypassventil 13 ist aufgrund der minimalen oder nicht vorhandenen Intensität des Steuersignals im Normalmodus vollständig geöffnet. Im Ausführungsbeispiel nach Fig. 8 wird der Motor 4 aufgrund der minimalen oder nicht vorhandenen Intensität des Steuersignals im Normalmodus nicht angetrieben. Der Motor 4 steht still. Der Druck in dem Abschnitt der Hauptleitung 5 zwischen der Hochdruckpumpe 3 und der Ausspritzöffnung 6, bzw. im Druckraum 10, ist für den vollständig geöffneten Zustand 40 des Hauptleitungsventils 8 in beiden Ausführungsbeispielen im Normalmodus minimal.

Beim Übergang von dem in Fig. 6 dargestellten halbbetätigten Zustand 60 der Bedienvorrichtung 7 zu dem in Fig. 7 dargestellten vollständig betätigten Zustand 50 der Bedienvorrichtung 7 ist das Ventilbedienelement 41 weiterhin betätigt. Das Hauptleitungsventil 8 ist weiterhin im vollständig geöffneten Zustand 40. Das Druckbedienelement 42 ist leicht betätigt, insbesondere in einer Verstellposition zwischen dem unbetätigten und dem vollständig betätigten Zustand des Druckbedienelements 42. Das Druckbedienelement 42 nimmt eine Verstellposition zwischen der Ruheposition 37 (Fig. 6) und einer Endposition 38 (Fig. 7) des Druckbedienelements 42 ein. Aufgrund dieser Verstellposition des Druckbedienelements 42 wird ein Steuersignal mit einer Intensität zwischen der maximalen und der minimalen Intensität generiert. Dies gilt in den Ausführungsbeispielen für alle Betriebsmodi. Dieses Steuersignal wird von der Steuereinheit 22 empfangen. Die Steuereinheit 22 sendet dann ein Drucksignal, das im Normalmodus dem empfangenen Steuersignal zugeordnet ist an die Druckeinstellvorrichtung 25. Die Druckeinstellvorrichtung 25 stellt den Druck in der Hauptleitung 5, insbesondere im Saugraum 10, dann auf einen Wert zwischen den Extremwerten des Normaldruckbereichs, der im Normalmodus zur Verfügung steht. Im Ausführungsbeispiel nach Fig. 6 ist das Bypassventil 13 dann weder voll geöffnet, noch voll geschlossen, sondern halb geöffnet. Der Druck in dem Abschnitt der Hauptleitung 5 zwischen der Hochdruckpumpe 3 und der Ausspritzöffnung 6, bzw. im Druckraum 10, ist größer als in Fig. 6, aber kleiner als in Fig. 7. Im Ausführungsbeispiel nach Fig. 8 wird bei leicht betätigtem Druckbedienelement 42 aufgrund der Intensität des Steuersignals zwischen der minimalen und der maximalen Intensität der Motor 4 im Normalmodus mit einer Leistung zwischen der maximal vorgesehen Leistung und Null betrieben. Wenn das Hochdruckreinigungsgerät 1 in diesem Zustand mit vollständig geöffnetem Hauptleitungsventil 8 und einer Verstellposition des Druckbedienelements 42 zwischen der Ruheposition 37 und der Endposition 38 in den Sondermodus verstellt wird, in dem durch Betätigung der Stellfläche 55 das Betriebsmodussignal generiert wird, erhält die Steuereinheit 22 in den Ausführungsbeispielen dieselben Steuersignale wir im Normalmodus, sendet aber unter Umstände nicht dasselbe Drucksignal an die Druckeinstellvorrichtung 25 wie im Normalmodus. In einer Ausgestaltung der Erfindung wir in jedem Sondermodus bei Generierung des Betriebsmodussignal, das zu diesem Zeitpunkt von der Steuereinheit 22 empfangene Steuersignal als Stellwert gespeichert.

Im ersten Sonderbetriebsmodus kann danach das Druckbedienelement 42 in andere Verstellpositionen verstellt werden und es kommen daher auch andere Steuersignale bei der Steuereinheit 22 an, aber die Steuereinheit 22 sendet an die Druckeinstellvorrichtung 25 immer nur dasselbe Drucksignal. Dieses Drucksignal entspricht dem Drucksignal, das die Steuereinheit 22 im Normalmodus an die Druckeinstellvorrichtung 25 sendet, wenn sie ein Steuersignal empfängt, das dem Stellwert entspricht.

In einer der beschriebenen Ausgestaltungen des zweiten Sonderbetriebsmodus sendet die Steuereinheit 22 bei Empfang von Steuersignalen, die unterhalb des Stellwerts liegen, immer nur das Drucksignal an die Druckeinstellvorrichtung 25, das im Normalmodus dem Stellwert zugeordnet ist. Für den Empfang der übrigen Steuersignale verhält sich das Hochdruckreinigungsgerät 1 wie im Normalmodus.

In einer beschriebenen Ausgestaltung des dritten Sonderbetriebsmodus wird das dem Stellwert im Normalmodus durch die Steuereinheit 22 zugeordnete Drucksignal nun durch die Steuereinheit 22 dem kleinsten Steuersignal zugeordnet, das mit dem Druckbedienelement 42 generierbar ist. Das größte generierbare Steuersignal wird weiterhin dem größten generierbaren Drucksignal zugeordnet. Jedem Wert aus dem gesamten Steuersignalspektrum wird in gleichmäßigen Abständen ein Drucksignal zwischen dem Drucksignal, das dem Stellwert im Normalmodus zugeordnet ist, und dem maximal im Normalmodus generierbaren Drucksignal zugeordnet.

In Fig. 7 ist wieder der Normalmodus dargestellt. Das Druckbedienelement 42 ist in die Endposition 38 verstellt. Es wird ein Steuersignal maximaler Intensität generiert. Im Normalmodus ist das Bypassventil 13 aufgrund des Steuersignals maximaler Intensität vollständig geschlossen. Durch die Bypassleitung 12 kann keine Flüssigkeit mehr aus dem Druckraum 10 in den Saugraum 9 zurückfließen. Im Ausführungsbeispiel nach Fig. 8 wird der Motor 4 aufgrund des Steuersignals maximaler Intensität im Normalmodus mit der maximal vorgesehenen Leistung betrieben. Der Druck im Druckraum 10 ist für den offenen Zustand 40 des Hauptleitungsventils 8 bei beiden Ausführungsbeispielen maximal. Das Ventilbedienelement 41 ist weiterhin vollständig betätigt. Das Hauptleitungsventil 8 ist weiterhin im vollständig geöffneten Zustand 40. Die Bedienvorrichtung 7 befindet sich im vollständig betätigten Zustand 50. Aus der Ausspritzöffnung 6 wird im Normalmodus mit maximalem Druck Flüssigkeit ausgespritzt.

Wenn wie beschrieben zuvor in den Sondermodus geschaltet wurde, wird unter Umständen nicht mit maximalem Druck Flüssigkeit ausgespritzt, obwohl das Druckbedienelement 42 voll betätigt ist. Im ersten Sonderbetriebsmodus gibt die Druckeinstellvorrichtung 25 dann unabhängig von der Verstellposition des Druckbedienelements 42 eine festen Druckwert vor. In den vorstehend im Zusammenhang mit dem Übergang von Fig. 6 zu Fig. 7 beschriebenen Varianten des zweiten und dritten Sonderbetriebsmodus würde die Druckeinstellvorrichtung 25 von der Steuereinheit 22 das größtmögliche Drucksignal erhalten und dementsprechend würde mit maximalem Druck Flüssigkeit ausgespritzt.

In allen Ausführungsbeispielen ist das Hochdruckreinigungsgerät 1 so ausgelegt, dass es beim Einschalten des Hochdruckreinigungsgeräts 1, insbesondere mittels des Hauptschalters 19, immer zunächst in den Normalmodus eingestellt ist. Wenn das Hochdruckreinigungsgerät 1 beim Ausschalten, insbesondere mittels des Hauptschalters 19, im Sondermodus war, so befindet es sich beim Einschalten, insbesondere mittels des Hauptschalters 19, im Normalmodus.

## Patentansprüche

1. Hochdruckreinigungsgerät umfassend:
- eine Hauptleitung (5), durch die mittels einer Hochdruckpumpe (3) Flüssigkeit förderbar ist,
- eine Bedienvorrichtung (7), die ein von einer Betätigung, insbesondere von einem Betätigungsgrad, der Bedienvorrichtung (7) abhängiges Steuersignal generiert, und
- eine Druckeinstellvorrichtung (25), die den Druck in der Hauptleitung (5) basierend auf dem Steuersignal einstellt,
wobei in einem Normalmodus des Hochdruckreinigungsgeräts (1) der Druck in der Hauptleitung (5) mittels der Druckeinstellvorrichtung (25) innerhalb eines Normaldruckbereichs einstellbar ist,
**dadurch gekennzeichnet, dass** das Hochdruckreinigungsgerät (1) während der Betätigung der Bedienvorrichtung (7) im Normalmodus mittels eines Betriebsmodussignals in einen Sondermodus verstellbar ist, dass im Sondermodus aus einem Steuersignal oder mehreren Steuersignalen ein Stellwert ermittelt und der Stellwert zumindest temporär gespeichert wird, dass im Sondermodus der Druck in der Hauptleitung (5) mittels der Druckeinstellvorrichtung (25) innerhalb eines Sonderdruckbereichs einstellbar ist, dass der Sonderdruckbereich im Vergleich zum Normaldruckbereich eingeschränkt ist, und dass der Sonderdruckbereich unter Verwendung des Stellwerts bestimmt wird.

2. Hochdruckreinigungsgerät nach Anspruch 1,
**dadurch gekennzeichnet, dass** im Sondermodus das von der Bedienvorrichtung (7) zum Zeitpunkt des Wechsels in den Sondermodus generierte Steuersignal zumindest temporär als Stellwert gespeichert wird.

3. Hochdruckreinigungsgerät nach Anspruch 1 oder 2,
**dadurch gekennzeichnet, dass** der Sondermodus ein erster Sonderbetriebsmodus ist, und dass der Sonderdruckbereich im ersten Sonderbetriebsmodus ein einzelner Druckwert, insbesondere der dem Stellwert im Normalmodus entsprechende Druckwert ist, und insbesondere dass die Druckeinstellvorrichtung (25) den Druck in der Hauptleitung (5) im ersten Sonderbetriebsmodus unabhängig vom Steuersignal auf den einzelnen Druckwert einstellt.

4. Hochdruckreinigungsgerät nach Anspruch 1 oder 2,
**dadurch gekennzeichnet, dass** der Sondermodus ein zweiter Sonderbetriebsmodus ist, dass im zweiten Sonderbetriebsmodus mindestens ein Extremwert des Sonderdruckbereichs basierend auf dem Stellwert bestimmt wird, und insbesondere dass im zweiten Sonderbetriebsmodus der dem Stellwert im Normalmodus zugeordnete Druckwert als der größte oder der kleinste Druckwert des Sonderdruckbereichs bestimmt wird.

5. Hochdruckreinigungsgerät nach Anspruch 1 oder 2,
**dadurch gekennzeichnet, dass** der Sondermodus ein dritter Sonderbetriebsmodus ist, dass die Bedienvorrichtung (7), insbesondere ein Druckbedienelement (42) der Bedienvorrichtung (7), entlang eines Stellwegs zwischen zwei Extremstellungen (37, 38) verstellbar ist, dass im Normalmodus die Extremstellungen (37, 38) mit den Extremwerten des Normaldruckbereichs verknüpft sind, und dass im dritten Sonderbetriebsmodus die Extremstellungen (37, 38) mit den Extremwerten des Sonderdruckbereichs verknüpft sind.

6. Hochdruckreinigungsgerät nach Anspruch 5,
**dadurch gekennzeichnet, dass** im dritten Sonderbetriebsmodus mindestens ein Extremwert des Sonderdruckbereichs basierend auf dem Stellwert bestimmt wird, insbesondere dass im dritten Sonderbetriebsmodus der dem Stellwert im Normalmodus zugeordnete Druckwert als der größte oder der kleinste Druckwert des Sonderdruckbereichs bestimmt wird.

7. Hochdruckreinigungsgerät nach einem der Ansprüche 1 bis 6,
**dadurch gekennzeichnet, dass** das Hochdruckreinigungsgerät (1) eine Schaltfläche (55) aufweist, und dass das Betriebsmodussignal durch Betätigung der Schaltfläche (55) generierbar ist, und insbesondere dass der Betriebsmodus des Hochdruckreinigungsgeräts (1) durch Betätigung der Schaltfläche (55) im Sondermodus in den Normalmodus zurückverstellbar ist.

8. Hochdruckreinigungsgerät nach einem der Ansprüche 1 bis 7,
**dadurch gekennzeichnet, dass** das Betriebsmodussignal
- ein erstes Modussignal zur Verstellung des Hochdruckreinigungsgeräts (1) in den ersten Sonderbetriebsmodus oder
- ein zweites Modussignal zur Verstellung des Hochdruckreinigungsgeräts (1) in den zweiten Sonderbetriebsmodus oder
- ein drittes Modussignal zur Verstellung des Hochdruckreinigungsgeräts (1) in den dritten Sonderbetriebsmodus sein kann,
und insbesondere dass jedes Modussignal auf andere Weise vom Bediener generierbar ist.

9. Hochdruckreinigungsgerät nach einem der Ansprüche 1 bis 8,
**dadurch gekennzeichnet, dass** das Hochdruckreinigungsgerät (1) beim Einschalten des Hochdruckreinigungsgeräts (1) immer zunächst in den Normalmodus eingestellt ist.

10. Verfahren zum Betrieb eines Hochdruckreinigungsgeräts, wobei das Hochdruckreinigungsgerät (1) umfasst:
- eine Hauptleitung (5), durch die mittels der Hochdruckpumpe (3) Flüssigkeit förderbar ist,
- eine Bedienvorrichtung (7), die ein von einer Betätigung, insbesondere von einem Betätigungsgrad, der Bedienvorrichtung (7) abhängiges Steuersignal generiert, und
- eine Druckeinstellvorrichtung (25), die den Druck in der Hauptleitung (5) basierend auf dem Steuersignal einstellt,
wobei in einem Normalmodus des Hochdruckreinigungsgeräts (1) der Druck in der Hauptleitung (5) mittels der Druckeinstellvorrichtung (25) innerhalb eines Normaldruckbereichs einstellbar ist,
**dadurch gekennzeichnet, dass** das Hochdruckreinigungsgerät (1) während der Betätigung der Bedienvorrichtung (7) im Normalmodus mittels eines Betriebsmodussignals in einen Sondermodus verstellt wird, dass im Sondermodus aus einem von der Bedienvorrichtung (7), insbesondere zum Zeitpunkt des Wechsels in den Sondermodus, generierten Steuersignal oder aus mehreren von der Bedienvorrichtung (7) generierten Steuersignalen ein Stellwert ermittelt wird und der Stellwert zumindest temporär gespeichert wird, dass im Sondermodus der Druck in der Hauptleitung (5) mittels der Druckeinstellvorrichtung (25) innerhalb eines Sonderdruckbereichs einstellbar ist, dass der Sonderdruckbereich im Vergleich zum Normaldruckbereich eingeschränkt ist, und dass der Sonderdruckbereich unter Verwendung des Stellwerts bestimmt wird.
